# EUROPÄISCHE PATENTSCHRIFT

(11) **EP 2 454 103 B1**
(45) Veröffentlichungstag und Bekanntmachung des Hinweises auf die Patenterteilung: **30.05.2018**
(21) Anmeldenummer: 10734455.8
(22) Anmeldetag: 14.07.2010
(51) Int. Cl.: B42D 25/324

(54) **SICHERHEITSELEMENT ZUR KENNZEICHNUNG ODER IDENTIFIKATION VON GEGENSTÄNDEN UND LEBEWESEN UND HERSTELLUNGSVERFAHREN**
SECURITY ELEMENT FOR MARKING OR IDENTIFYING OBJECTS AND LIVING BEINGS AND MANIFACTURING METHOD
ÉLÉMENT DE SÉCURITÉ POUR LA CARACTÉRISATION OU L'IDENTIFICATION D'OBJETS ET D'ÊTRES VIVANTS ET PROCÉDÉ DE FABRICATION

(30) Priorität: 14.07.2009 DE 102009033221
(43) Veröffentlichungstag der Anmeldung: 23.05.2012
(73) Patentinhaber: Kisters, Friedrich, 8280 Kreuzlingen (CH)
(72) Erfinder: Kisters, Friedrich, 8280 Kreuzlingen (CH)
(74) Vertreter: Patentanwälte Dr. Keller, Schwertfeger Partnerschaft mbB
(86) Internationale Anmeldenummer: PCT/EP2010/004270
(87) Internationale Veröffentlichungsnummer: WO 2011/006640

(56) Entgegenhaltungen:
- CN-Y- 200 993 847
- DE-A1- 10 204 870
- US-A- 4 218 674
- US-A1- 2005 006 481

## Beschreibung

Die vorliegende Erfindung betrifft ein Sicherheitselement zur Kennzeichnung, Authentifikation oder Identifikation von Gegenständen, insbesondere Dokumente, Wertschriften, Wertzeichen, Etiketten, Geldscheine, Banknoten, Ausweise, Personalausweise Identltätskarten, Reisepässe, (Chip-)Karten, Zutrittskarten, Kreditkarten, Zugangskontrollausweise, Tickets, Führerscheine, Kraftfahrzeugdokumente, Banknoten, Schecks, Postwertzeichen, Etiketten, Vignetten, Gemälde, Kunstgegenstände, Möbel, Messgeräte, Maschinenteile, Maschinen, Fahrzeuge, Fotoapparate, Handys, Computer, computerähnliche Apparate, Datenträger, Drucksachen, Bücher, Stoffe, Mode- und Sportartikel, technische Geräte, Werkzeuge, Papier und Kartons, Verpackungen sowle Produkte und dergleichen, oder Lebewesen wie Personen, Tieren oder Pflanzen gemäß dem Oberbegriff des Anspruchs 1. Die Erfindung betrifft ferner ein Verfahren zur Herstellung eines solchen Sicherheitselementes, dessen Verwendung zur Authentifikation einer Person oder eines Gegenstandes, oder zur Berechtigung einer Aktion sowie ein Verfahren zur Kennzeichnung, Authentifikation oder Identifikation eines Gegenstandes oder eines Lebewesens.

Sicherheitsrelevante Gegenstände, wie z.B. Dokumente, Personalausweise und Reisepässe umfassen in der Regel Sicherheitsmerkmale mit individualisierenden oder personalisierenden Informationen, die eine Zuordnung des Gegenstandes zu einer bestimmten Person ermöglichen sollen. In einfacher Form liegen solche personalisierenden Informationen als Bildinformationen, z.B. Passbild, biometrische Merkmale oder sonstige Merkmale wie z.B. Name, Wohnort oder Geburtsdatum der Person vor. Diese Informationen ermöglichen jedoch nur bedingt eine zweifelsfreie Identifikation des Trägers und können mit mehr oder weniger großem Aufwand ausspioniert oder gefälscht werden.

Um sich vor Täuschungen zu schützen oder Gegenstände fälschungssicher zu machen, werden Sicherheitsmerkmale entweder auf dem oder in den Gegenstand an-/ eingebracht Bis heute ist jedoch gerade die zweifelsfreie Zuordnung solcher Sicherheitselemente aufgrund vorhandener Fälschungsmöglichkeiten ein ungelöstes Problem.

Solche Sicherheitselemente sind beispielsweise in der DE 198 101 341, DE 3 843 076 A1, EP 1 934 950 A1, EP 1 748 902 A1, EP 1 674 266 A1, EP 1 327 531 A1, EP 919 916 B1, US 6,022,429, US 6,264,296, US 6,685,312, US 6,932,527, US 6,979,141 und US 7,037,013 beschrieben. In den letztgenannten US-Druckschriften sind Verfahren offenbart, bei denen auf Rohlingen ein Tintenstrahldruck aufgebracht wird, der mit elnem Schutzlack oder einer Schutzfolie als Schutz vor mechanischen und/oder chemischen Beschädigungen sowie Manipulationen geschützt werden soll. Die personallsierenden und/oder individualisierenden Informationen werden in dem Sicherheits- bzw. Wertdokument drucktechnisch gespeichert. Solche gedruckten Sicherheits- bzw. Wertdokumente stellen jedoch nur einen geringen Schutz gegen Manipulationen dar, weil die Schutzschicht aus Lack leicht ablösbar und/oder entfernbar und so ein Einfluss auf das Druckbild möglich ist. Ferner kann ein identisches Druckbild mit identischem Schutzlack auf eine Fälschung aufgebracht werden, wodurch die Fälschung vom Original nicht mehr zu unterscheiden ist. Eine Echtheitsbestimmung ist nicht oder nur mit großem Aufwand möglich.

In der DE 10 2008 012 426 A1 werden Bildinformationen zur Sicherung von Dokumenten in zumindest zwei Schichten des Dokumentes eingebracht. Die Bildinformation enthält digitale Wasserzeicheninformationen, wobei erst die Gesamtheit der digitalen Wasserzeicheninformation in den zumindest zwei Schichten ein Sicherheitsmerkmal für eine Authentisierung des Dokuments bildet. Auch dieses System ist nicht fälschungssicher. Die Schichten können erneut identisch oder täuschend ähnlich hergestellt werden. Außerdem kann die Identität nicht eindeutig einer bestimmten Person zugeordnet werden. Auch sind Falsch-Negativ- Fehler sowie Benutzer-, Anwender- oder übertragungsbedingte Fehler weiterhin möglich.

Eine andere Art von Sicherheitselement ist in der DE 10 2007 020 982 A1 beschrieben, das sich zunutze macht, dass bekannte visuelle Kennzeichnungen mit Mikroanordnungen zum Anordnungsvergleich zwischen Original und Nachahmung auf zwei- oder dreidimensionalen geometrischen Mustern basieren, die immer nach vorgegebenen Regeln ausgeführt werden, so dass eine Nachahmung dieser gezielt erzeugten Mikroanordnungen immer noch möglich ist.

In der DE 10 2006 015 023 A1 wird ein Sicherheitselement für Sicherheitspapiere, Wertdokumente und dergleichen mit einer Beugungsstruktur beschrieben, die eine geprägte Reliefstruktur und eine die Sicherheit des Beugungseffekts der geprägten Reliefstruktur erhöhende Deckschicht aufweist. Die Reliefstruktur wird auf Basis eines cholesterischen, flüssig kristallinen Materials gebildet, und die Deckschicht enthält eine reflektierende und/oder eine hoch brechende Schicht. Es handelt sich bei dieser Methode im Prinzip um eine Kombination des seit dem Mittelalter bekannten Prägungsstempels mit einem ebenso lange bekannten darüber liegenden Siegelstempel.

Die US20050006481 A1 beschreibt ein Sicherheitselement, insbesondere eine Wertkarte oder ein Ausweisdokument, wobei zur Erhöhung der Fälschungssicherheit auf der Oberfläche des Sicherheitselements auf einem dezidierten Bereich zufällig gebildete Markierungen bzw. Zufallsmuster aufgebracht werden. Die zufällig gebildeten Markierungen können zum Beispiel Löcher, Brandflecken oder Farbmarkierungen umfassen. Die Markierungen liegen typischerweise in einer Größenordnung, dass sie mit dem bloßem Auge nicht erkennbar sind. Das Zufallsmuster kann durch ein geeignetes Lesegerät ausgelesen und in einer entfernten Datenbank zur Prüfung gespeichert werden.

In der DE 10 2005 028 162 A1 wird ein Sicherheitselement zur Absicherung von Wertgegenständen mit einem ersten und einem zweiten Echtheitsmerkmal beschrieben. Das erste Echtheitsmerkmal umfasst eine erste Anordnung mit einer Vielzahl von linsenförmigen Elementen, die in einem Raster vorliegen, und eine zweite Anordnung mit einer Vielzahl von mikroskopischen Strukturen, die in einem zweiten Raster vorliegen. Die erste und zweite Anordnung sind dabei derart angeordnet, dass die mikroskopischen Strukturen der zweiten Anordnung bei Betrachtung durch die linsenförmigen Elemente der ersten Anordnung in Vergrößerung zu sehen sind. Das zweite Echtheitsmerkmal ist maschinell und/oder visuell prüfbar und wird durch die erste Anordnung des ersten Echtheitsmerkmals nicht beeinflusst.

Auch diese Raster bzw. Zufallsmuster sind fälschbar, indem die Strukturen ausgelesen und auf einer Fälschung entsprechend neu aufgebracht werden. Hierbel ist zu beachten, dass eine Fälschung lediglich den Eindruck der Echtheit vermitteln müsste, also nur in einer Schicht aufgebracht sein könnte, welche die Kombination beider Raster so wiedergibt, wie sie von der Leseeinrichtung auch beim Original ausgelesen würde. Es genügt demnach, ein Original mit einer geeigneten Leseeinrichtung auszulesen, um eine solche gefälschte Schicht herzustellen, welche von der nächsten originalen Leseeinrichtung dann ebenfalls als Original eingestuft würde.

Unabhängig vom Problem der Fälschungssicherheit führen viele der genannten Sicherheitselemente lediglich eine beschränkte Anzahl von Sicherheitskennzeichen auf. Die Sicherheit kann erhöht werden, umso mehr Sicherheitskennzeichen sich in einem Sicherheitselement vereinen. Ein solcher Ansatz ist in der DE 199 28 060 A1 beschrieben. Das Sicherheitselement betrifft ein optisch variables Sicherheitsmerkmal zum Einbringen in die Papierbahn von Dokumenten, Wertpapieren, Banknoten, Verpackungen und Produkten. Es handelt sich hierbei insbesondere um Hologramme, bei denen auf einer Trägerfolie ein elektrisch leitender Merkmalsstoff aufgebracht wird, während die Reflexionsschicht einen weiteren, mit physikalischen Mitteln nachweisbaren, humanvisuell nicht erkennbaren Merkmalsstoff enthält. Auf die Trägerfolie werden mindestens ein elektrisch leitendes Polymer und eine filmartige, Metallpigmente enthaltende Reflexionsschicht aufgebracht. Die diffraktiven Strukturen sollen in einer nachfolgend gehärteten Lackschicht geprägt werden.

Ein ähnlicher Ansatz wird in der DE 10 204 870 A1 vorgeschlagen. Darin wird ein Wertträger beschrieben, der ein Sicherheltsmerkmal mit zufällig verteilten Merkmalen und einen auf dem Wertträger aufgebrachten Code beinhaltet. Der Code umfasst die Parameterdaten des Sicherheitsmerkmals entweder in Form eines Barcodes, in Klarschrift oder als Speicherchip. Der Code kann für das menschliche Auge nicht sichtbar vorliegen und beispielsweise derart hergestellt sein, dass er nur durch Bestrahlung mit Licht einer bestimmten Wellenlänge detektierbar ist.

Diese Ansätze stellen dennoch keinen Schutz vor Kopien dar, da sämtliche Originale ihre spezifischen Sicherheitsmerkmale beibehalten und diese letztlich durch geeignete Lesevorrichtungen identifizierbar und dementsprechend rekonstruierbar sind.

Die bestehenden oben erwähnten Verfahren zur Authentifikation (Zugangskontrolle) von Personen oder zur Kennzeichnung von Originalen sind zum einen unflexibel, da sie aus vordefinierten Authentifikationsschritten bestehen. Zum anderen beinhalten sie keinen effektiven Mechanismus zum Fälschungsschutz. Außerdem sind bestehende Systeme nicht in der Lage festzustellen, um wen es sich bei der autorisierten Person handelt, da sie lediglich Informationen vergleichen, welche sie erhalten. Zum Beispiel wird ein Auswels oder eine Zugangskarte mit den Daten einer Datenbank verglichen, unabhängig davon, ob der Ausweisträger tatsächlich die autorisierte Person ist oder nicht. Neben Falsch-Negativ-Fällen stellen auch Falsch-Positiv-Fälle ein tägliches Problem dar. Wenn beispielsweise die tatsächlich autorisierte Person einen Pin-Code oder eine Geheimzahl vergessen hat, so wird dieser der Zutritt verwehrt, obwohl es sich um die richtige Person handelt. Umgekehrt kann eine nicht autorisierte Person beispielsweise mit einer gestohlenen Geldkarte unter Zuhilfenahme der Geheimzahl von einem Geldautomaten Geld abheben, obwohl diese nicht zur Abbuchung berechtigt ist (Falsch-Positiv). Gegenwärtige Systeme basieren auf Passwort-geschützten, physikalischen oder biometrischen Sicherheitsmerkmalen. Eine solche Drei-Faktoren-Authentifikation ist jedoch nicht ausreichend, da weiterhin Falsch-Negativ-Fehler und andere Unstimmlgkeiten auftreten können. Ferner wird die Konsistenz der übertragenen Daten nicht überprüft, was mögliche Hacker-Attacken ermöglicht. Die Identität wird mit nicht systemrelevanten Faktoren gegengeprüft, was systembasierende Fehler ermöglicht.

Intelligente Systeme sollten es ermöglichen, dass die autorisierte Person selbst dann Zugang hat, wenn sie sich an den Pln-Code oder die Geheimzahl nicht erinnert, da sie anhand anderer nicht fälschbarer Merkmale authentisiert werden kann.

Es ist daher Aufgabe der vorliegenden Erfindung, ein Sicherheitselement bereitzustellen, das ein fälschungssicheres Sicherheitsmerkmal enthält, das eine eindeutige, individuelle Kennzeichnung, Authentifikation oder Identifikation eines Gegenstandes oder eines Lebewesens ermöglicht sowie eine Authentifikation einer Person oder eines Gegenstandes zulässt, oder zum Auslösen, Fortsetzen, Durchführen oder Beenden einer Aktion berechtigt.

Diese Aufgabe wird gelöst durch ein Slcherheitselement mit den Merkmalen des Anspruchs 1 sowie ein Verfahren zur Kennzeichnung, Authentifikation oder Identifikation von Gegenständen oder Lebewesen gemäß Anspruch 9. Bevorzugte Ausführungsformen finden sich in den Unteransprüchen wieder.

Der Hauptaspekt der vorliegenden Erfindung besteht in der Nutzbarmachung von bewusst eingebrachten oder zufälligen Oberflächenstrukturen oder Materialstrukturen, die Bestandteil des Sicherheitselementes, eines Gegenstandes oder einer Person sind. Dazu zählen erfindungsgemäß topographische Strukturen in Form von Krakelees wie Rissen und Sprüngen, Ausbrüchen, Schrumpfungen, Abnutzungen oder Verschmutzungen, welche in wenigstens einer Schicht oder mehreren Schichten des Sicherheitselementes entweder bereits vorhanden sind, eingebracht oder durch chemische oder physikalische Vorgänge bzw. Verfahren künstlich erzeugt oder beeinflussbar gemacht werden.

In dieser Anmeldung sind die genannten Oberflächenmerkmale bzw. Materialeigenschaften wie Krakelees, Risse, Sprünge, Ausbrüche, Abnutzungen, Schrumpfungen und/oder Verschmutzungen als "Krakeleemuster" zusammengefasst.

Ein Aspekt der Erfindung liegt daher in der Nutzbarmachung von Krakeleestrukturen in Form von Rissen oder Sprüngen. Ein weiterer Aspekt liegt in der Nutzbarmachung von Schrumpfungen, welche ebenfalls (wle das Krakelee) durch primäre oder sekundäre Austrocknungsereignisse entstehen können. Ein zusätzlicher Aspekt der Erfindung liegt in der Auswertung von Oberflächenstrukturen als weiteres Sicherheitsmerkmal, insbesondere von kleineren/größeren flächigen Abplatzungen einzelner oder mehrerer Schichten (Ausbrüchen). Ferner können auch Verschmutzungen oder Abnutzungen als Sicherheitsmerkmal herangezogen werden.

Ferner wird erfindungsgemäß ein Verfahren zur Kennzeichnung, Authentifikation oder Identifikation von Gegenständen oder Lebewesen bereitgestellt, welches auf der Prüfung und Analyse von Krakeleemustern (inkl. Ausbrüchen, Schrumpfungen, Abnutzungen und Verschmutzungen) basiert.

Die Erfindung stellt ein Sicherheitselement bereit, bei dem wenigstens eine Schicht des Sicherheitselementes zumindest bereichsweise ein Krakeleemuster in Form von Rissen oder Sprüngen, Ausbrüchen, Abnutzungen oder Schrumpfungen (11) sowie mögliche Verunreinigungen aufweist, das/die gemeinsam oder getrennt als Sicherheitsmerkmal abtastbar und erfassbar sind, und das Krakeleemuster zumindest bereichsweise einen dynamischen Veränderungsprozess durchläuft, wodurch Änderungen des Krakeleemusters wie neue Risse oder Sprünge in der jeweiligen Schicht oder den Schichten entstehen und erfassbar werden.

Die vorliegende Erfindung betrifft ferner ein Verfahren zur Herstellung eines erfindungsgemäßen Sicherheitselements zur Kennzeichnung, Authentifikation oder Identifikation von Gegenständen, insbesondere Dokumenten, Wertschriften, Wertzeichen, Etiketten, Geldscheine, Banknoten, Ausweisen, Personalausweisen, Identitätskarten, Reisepässen, (Chip-)Karten, Zutrittskarten, Kreditkarten, Zugangskontrollausweisen, Tickets, Führerscheinen, Kraftfahrzeugdokumenten, Banknoten, Schecks, Postwertzeichen, Etiketten, Vignetten, Gemälden, Kunstgegenständen, Möbeln, Messgeräten, Maschinenteilen, Maschinen, Fahrzeugen, Fotoapparaten, Handys, Computern, computerähnlichen Apparaten, Datenträgern, Drucksachen, Büchern, Stoffen, Mode- und Sportartikeln, technischen Geräten, Werkzeugen, Papier und Kartons, Verpackungen sowie Produkten und dergleichen, oder Lebewesen wie Personen, Tieren oder Pflanzen, umfassend eine oder mehrere neben- oder übereinander angeordnete Schichten oder sich überlappende Schichten aus Materialien, welche Sicherheitskennzeichen enthalten können, dadurch gekennzeichnet, dass in wenigstens einer Schicht des Sicherheitselementes zumindest bereichsweise ein Krakeleemuster in Form von Rissen oder Sprüngen, Ausbrüchen, Abnutzungen oder Schrumpfungen sowie möglichen Verunreinigungen erzeugt, beeinflusst oder beeinflussbar gemacht wird, das als Sicherheitsmerkmal abtastbar und erfassbar ist, und das Krakeleemuster zumindest bereichsweise einen dynamischen Veränderungsprozess durchläuft, wodurch Änderungen des Krakeleemusters wie neue Risse oder Sprünge in der jeweiligen Schicht oder den Schichten entstehen und erfassbar werden.

Ferner betrifft die vorliegende Erfindung ein Verfahren zur Kennzeichnung, Authentifikation oder Identifikation von Gegenständen, insbesondere Dokumenten, Wertschriften, Wertzeichen, Etiketten, Geldscheinen, Banknoten, Ausweisen, Personalausweisen, Identitätskarten, Reisepässen, (Chip)-Karten, zutrittskarten, Kreditkarten, Zugangskontrollausweisen, Tickets, Führerscheinen, Kraftfahrzeugdokumenten, Banknoten, Schecks, Postwertzeichen, Etiketten, Vignetten, Gemälden, Kunstgegenständen, Möbeln, Messgeräten, Maschinenteilen, Maschinen, Fahrzeugen, Fotoapparaten, Handys, Computern, computerähnlichen Apparaten, Datenträgern, Drucksachen, Büchern, Stoffen, Mode- und Sportartikeln, technischen Geräten, Werkzeugen, Papier und Kartons, Verpackungen sowie Produkten und dergleichen, oder von Lebewesen wie Personen, Tiere oder Pflanzen durch Abtastung und Erfassung einer oder mehrerer neben- oder übereinander angeordneten Schichten oder sich überlappender Schichten aus Materialien, welche Sicherheitskennzeichen enthalten können oder einzelner Bereichen davon, dadurch gekennzeichnet, dass in wenigstens einer Schicht zumindest bereichsweise ein Krakeleemuster in Form von Rissen oder Sprüngen, Ausbrüchen, Abnutzungen oder Schrumpfungen sowie mögliche Verunreinigungen erzeugt, beeinflusst oder beeinflussbar gemacht wird, das/die als Sicherheitsmerkmal abtastbar und erfassbar ist/sind, sowie der Abgleich der so erhaltenen Daten einzeln oder gesamthaft mit einer oder mehreren Datenbanken auf einem oder mehreren gegebenenfalls getrennten Übermittlungswegen.

Neben der Kennzeichnung, Identifikation sowie Authentifikation eines Gegenstandes oder eines Lebewesens ist das erfindungsgemäße Sicherheitselement bzw. Verfahren auch für die Berechtigung, das Auslösen, Fortsetzen, Durchführen oder Beenden einer Aktion verwendbar. Unter Aktion kann beispielsweise eine Zugangskontrolle oder Durchführungsberechtigung für einen Prozess verstanden werden.

Als Krakelee (französisch: Craquelé) bezelchnet man ein maschenartiges Netz von Rissen oder kleinen Sprüngen auf der Oberfläche von Gegenständen wie Kunstwerken, Gemälden, Schmucksteinen, Lackschichten, Glasflächen oder Keramikgegenständen. Bei Gemälden spricht man auch öfters auch von Krakelüre. Insbesondere bei Kunstobjekten kann das Krakelee alterungsbedingt sein, oftmals wird es als Mittel der bildenden Kunst auch künstlich als Effekt herbeigeführt.

Ölgemälde, Lackflächen und Keramikgegenstände besitzen oftmals ein durch den Trocknungsvorgang und die damit verbundene Verflüchtigung der Bindemittel bedingtes Krakelee. Technisch betrachtet handelt es sich hierbei um Spannungsrisse, die aufgrund des Materialschwundes während des Trocknungsvorganges entstehen, wobei es sich hier je nach Bindemittel entweder um einen schnellen oder aber sehr langsamen Trocknungsvorgang handeln kann, der sich über mehrere Jahre erstreckt. Auch spätere Einflüsse können sich auf dieses Krakelee auswirken. Beispielsweise wird es verstärkt, wenn der Gegenstand klimatischen Veränderungen ausgesetzt ist. Bei Änderungen der Luftfeuchtigkeit dehnt sich nämlich der Untergrund (z.B. die Holztafel um bis zu ca. 2 cm pro Meter Breite) aus oder zieht sich entsprechend zusammen. Die Ausdehnungskoeffizienten der über dem Trägermaterial liegenden Schichten sowie der des Trägermaterials sind unterschiedlich. Umgekehrt sind die Haftungskräfte zwischen den über dem Trägermaterial liegenden Schichten und dem Trägermaterial sehr stark. Dies führt zu horizontalen Spannungen, welche größer sein können als diejenigen Kräfte, welche die Schichten in sich zusammenhalten und somit zu neuen Spannungsrissen in diesen über dem Trägermaterial liegende Schichten führen, wobei die Spannungsrisse alle oder nur einzelne Schichten betreffen können. Da beispielsweise verschledene Farben oder Lacke keine oder nur wenig Feuchtigkeit aus der Umgebung absorbieren können, passen sich diese den feuchtigkeitsbedingten Ausdehnungsbewegungen des Untergrunds nicht ausreichend an, Dadurch entstehen erneut Spannungen und Risse. Im schlechtesten Fall sind die verbindenden Kräfte zwischen den Malschichten einerseits und dem Untergrund andererseits zu schwach, was zu kleinen bis großflächigen Farbabplatzungen führen kann, die nur eine oder aber mehrere Schichten betreffen können

Viele Künstler verwenden einen Krakellerlack (Reißlack), mit dem eine künstliche Spannung und damit ein sofortiger künstlicher Krakelee-Effekt erzeugt werden kann. Krakelierlack zieht sich beim Austrocknungsprozess zusammen, wodurch sich ein feines Muster von Rissen bildet. Dadurch soll ein antikes oder historisches Erscheinungsbild erzielt werden.

Grundsätzlich unterscheidet man bei einem Krakelee zwischen Frühschwundrissen und Alterssprüngen, welche allein schon optisch unterscheidbar sind. Die Frühschwundrisse finden während des primären, relativ schnellen Trocknungsprozesses statt, während die Alterssprünge während oder nach dem sekundären Trocknungsprozess einsetzen. Die Frühschwundrisse haben häufig besonders ausgeprägte Formen, sind spinnennetzartig, konzentrisch ausgerichtet oder flammig, nicht durchlaufend, oder beschränken sich oftmals auf die jeweils trocknende Farbschicht oder Schutzschicht (z.B. Firnisschicht), während Alterssprünge im Regelfall alle Farbschichten durchbrechen. Alterssprünge entstehen häufig durch äußere Einwirkungen wie beispielsweise die Veränderung, Bewegung, Schrumpfung oder das Aufquellen einer darunter liegenden Schicht oder der Trägerschicht. Je nach Biegungsschwund oder Quellverhalten dieser Schicht kann es zu Alterssprüngen dieser, einer darunter oder einer darüber liegenden Schicht kommen, was auch zu einem stellenweisen oder flächigen Trennen der Schichten führen kann, was sich letztendlich als Fehlstellen bemerkbar macht. In solchen Fällen treten auch Drucksprünge auf, welche häufig zu Gitternetzstrukturen führen. Auch bei einer Bewegung der Schicht entstehen je nach Beschaffenheit der Schichten weitere Sprünge. Je mehr Alterssprünge eine Schicht aufweist, desto flexibler wird sie. Die Alterssprünge lassen sich auf sogenannte Mikroporen und Mikrorisse bei der Bildentstehung zurückführen. Durch eine gezielte Anbringung solcher Mikroporen und Mikrorisse kann eine gezielte Alterssprungbildung eingeleitet werden. Die so entstandenen Sprünge können nicht verheilen, d.h. bestehende Alterssprünge können nur mit erheblichem Aufwand restauriert werden und sind praktisch nicht reversibel. Dasselbe gilt meist auch für die oben erwähnten Frühschwundrisse. Die Kanten bei Frühschwundrissen sind in der Regel (erheblich) flacher als bei Altersrissen. Aufgrund der komplexen Ursachen, die zu einer Krakeleebildung führen können, ist deren Erscheinungsbild im Regelfall einmalig, insbesondere auch im Falle eines fortlaufenden Veränderungsprozesses.

Schrumpfungen können neben Krakelees oder Ausbrüchen ebenfalls zu einem Muster führen, wobei hier nicht die Risse, sondern die Erhebungen die charakteristischen Merkmale darstellen. Sie können in der Folge ebenfalls Krakelees bilden. Doch zur Riss- oder Sprungbildung muss es nicht In jedem Fall kommen. In der Regel entstehen solche Schrumpfungen beim primären Austrocknungsprozess, wobei die Farbschicht wie eine Haut schrumpelt, sich also verwirft. Dies kann mit oder ohne reißende Oberfläche geschehen. Im Regelfall sind hier die horizontalen Zugkräfte stärker als die vertikalen Adhäsionskräfte, was zu einem Zusammenziehen des Materials führt. Optisch erkennbar sind Schrumpfungen transluzider Stoffe durch farbliche Änderungen, was insbesondere bei einer Analyse mit unterschiedlicher Beleuchtung oder unterschiedlichen Abtastwinkeln wie schrägem Abtastwinkel oder Abtastung von oben augenscheinlich wird. Schrumpfungen können flach aufliegende Muster, Wellenmuster oder Runzelungen bilden. Gezielt herbeigeführt werden können sie beispielsweise durch hohe Bindemittelkonzentrationen. Auch Schrumpfungen zählen, neben dem Krakelee und Ausbrüchen sowie anderen in einem Zustandsprotokoll erfassbaren Parametern, als Sicherheitsmerkmal, können In Datenbanken aufgenommen und zur Identifikation oder Kennzeichnung von Gegenständen oder Personen herangezogen werden.

Krakeleerisse, Ausbrüche oder Schrumpfungen sind Eigenschaften, die häufig mehrere Schichten betreffen und daher von Oberflächenbehandlungen meist verschont bzw. weiterhin erhalten bleiben. Grundsätzlich kann jedoch neben dem Krakeleemuster und seinen Ausbrüchen und/oder Schrumpfungen und/oder Gebrauchsspuren und/oder Verunreinigungen die gesamte Oberflächentopographie oder Materialbeschaffenheit auf oder im Inneren einer Schicht mit allen Eigenheiten als zusätzliches Sicherheitsmerkmal herangezogen werden, da sich diese mit der Zelt und/oder bei weiterem Gebrauch durch fortschreitende Anpassungen in der Krakeleebildung, den Schrumpfungen oder weiteren Brüchen und Abplatzungen oder Abnutzungen oder Verschmutzungen ebenfalls verändert. Bevorzugt ist jedoch eine Konzentration auf einfach erfassbare Elemente wie die genannten Krakelees, Ausbrüche oder Schrumpfungen. In einer Ausführungsform werden daher anstelle oder zusätzlich zu den Krakelees, Ausbrüchen, Abnutzungen, Verschmutzungen oder Schrumpfungen weitere Merkmale der Oberflächentopographie einer oder mehrerer Schichten analysiert und/oder erfasst.

In einem ersten Aspekt umfasst daher das erfindungsgemäße Sicherheitselement eine oder mehrere neben- und/oder übereinander angeordnete Schichten aus Materialien, die ein oder mehrere Sicherheitskennzeichen enthalten können, wobei wenigstens eine Schicht zumindest bereichsweise ein Krakeleemuster in Form von Rissen oder Sprüngen, Ausbrüchen, Schrumpfungen oder Abnutzungen mit oder ohne Verschmutzungen aufweist, das/die als Sicherheitsmerkmal abtastbar und erfassbar ist/sind.

Unter dem Begriff "Gegenstand" wird in diesem Zusammenhang jegliche Sache verstanden, die gekennzeichnet oder zur Kennzeichnung anderer Sachen benutzt werden kann oder von sicherheitsrelevanter Bedeutung ist. Hierzu zählen beispielsweise Dokumente, Wertschriften, Wertzeichen, Etiketten, Geldscheine, Banknoten, Ausweise, Personalausweise Identitätskarten, Reisepässe, (Chip-)Karten, Zutrittskarten, Kreditkarten, Zugangskontrollausweise, Tickets, Führerscheine, Kraftfahrzeugdokumente, Banknoten, Schecks, Postwertzeichen, Etlketten, Vignetten, Gemälde, Kunstgegenstände, Möbel, Messgeräte, Maschinenteile, Maschinen, Fahrzeuge, Fotoapparate, Handys, Computer, computerähnliche Apparate, Datenträger, Drucksachen, Bücher, Stoffe, Mode- und Sportartikel, technische Geräte, Werkzeuge, Papier und Kartons, Verpackungen sowie Produkte und dergleichen.

Die vorliegende Erfindung macht sich sowohl bestehende Krakelees, Ausbrüche, Schrumpfungen, Abnutzungen oder Verschmutzungen als auch die Einbringung und Bildung von künstlichen Krakelees (Risse oder Sprünge), Ausbrüchen, Schrumpfungen, Abnutzungen oder Verschmutzungen zunutze, um fälschungssichere Sicherheitsmerkmale zu erzeugen oder bestehende zu beeinflussen oder beeinflussbar zu machen.

Dabei können auch bereits existierende Krakeleemuster eines Gegenstandes oder Sicherheitselementes zur Analyse, Prüfung oder Auswertung entsprechend dem erfindungsgemäßen Verfahren herangezogen werden. Ferner können diese Strukturen mit Hilfe der nachfolgend beschriebenen erfindungsgemäßen Methoden angeregt, eingeleitet, geändert, gefördert oder deren Bildung beschleunigt oder gestoppt werden. Vorzugsweise stellt das erfindungsgemäße Sicherheltselement einen getrennten, isolierbaren Gegenstand mit eigenem Schichtaufbau dar, wobei als Träger für diese Schichten jedes beliebige Material dienen kann, wie zum Beispiel Kunststoff, Papier, Textil etc. Ferner kann der Träger auch eine Farb- oder Lackschicht sein.

Die Sichertreitsmerkmalsschicht kann auch direkt in einen Gegenstand oder ein Lebewesen eingebracht sein und zusammen mit diesem als Trägerschicht oder Schichten beispielsweise zwei oder mehrere Schichten bilden, welche geprüft werden können. Außer oder anstelle von Krakeleemustern können auch andere Veränderungen innerhalb der eingebrachten Sicherheitsmerkmalsschicht geprüft und verglichen werden. Hierzu zählen unter anderem Veränderungen in der Pigmentzusammensetzung durch innere und äußere Einflüsse, wie Abbaureaktionen, Ausbleichen oder Verteilungsänderungen von eingebrachten Partikeln wie beispielsweise Pigmenten oder Entzündungsreaktionen aufgrund von Unverträglichkeiten.

Das Krakeleemuster stellt wie ein Fingerabdruck eine einmalige, individuelle, spezifische Struktur dar, welche sich eindeutig einem bestimmten Ursprung zuordnen lässt. Durch den Vergleich eines vorhandenen oder eines künstlich erzeugten Krakeleemusters, eines Teils davon oder dessen dynamischer Entwicklung über eine bestimmte Zeitspanne kann ein Original von einer Fälschung unterschieden werden. Krakelees können genauso wie Ausbrüche, Schrumpfungen, Abnutzungen oder Verschmutzungen als wiedererkennbare Zeichen auf einen Gegenstand und sogar ein Lebewesen (z.B. hochwertige Zuchtpferde, Pflanzen) aufgebracht werden und wirken auf diese Weise wie eine Art lebendes Wasserzeichen. Aufgrund der zahlreichen Veränderungen wie beispielsweise weiteren Brüche und damit einhergehenden Krakelees kann das spezifisch eingebrachte Merkmal nicht von Nichteingeweihten ausfindig gemacht werden. Ebensowenig können vergangene Zustände rekonstruiert oder zukünftige erahnt und dauerhaft kopiert werden. Anhand von gespeicherten Mustern in Datenbanken und vordefinierten Scanbereichen ist ein fälschungssicheres Sicherheitsmerkmal gegeben.

Besondere Sicherheit erhält man durch periodische Aktualisierung des ursprünglichen Merkmals des Krakeleemusters mit neu hinzugekommenen Merkmalen wie Krakelees, Ausbrüchen, Schrumpfungen, Abnutzungen oder Verschmutzungen. Auf diese Weise können selbst identische Fälschungen identifiziert werden, da sie sich nach einiger Zeit von selbst wieder vom Original unterscheiden werden, sobald neue Krakelees, Ausbrüche, Schrumpfungen, Abnutzungen oder Verschmutzungen hinzukommen (sowohl beim Original als auch bei der Fälschung, aber jeweils unterschiedliche). Demnach kommt es zu einer fortlaufenden Änderung und Aktualisierung der Datenbank. Selbst wenn es einem Hacker gelingen würde, einen Datenbestand auszulesen, so würde er nur eine Momentaufnahme des Krakeleemusters erhalten. Durch die laufende dynamische Aktualisierung der Datenbank verlieren jedoch diese alten Daten wieder ihren Wert und eine Fälschung kann relativ schnell ausfindig gemacht werden.

Unter dem Ausdruck "Krakeleemuster-bildende Schicht" wird/werden im Zusammenhang mit der vorliegenden Erfindung die Schicht oder Schichten des Sicherheitselementes verstanden, in der/denen sich Krakeleemuster entwickeln können oder bereits vorhanden sind. Dabei können die Krakelees, Ausbrüche, Abnutzungen oder Schrumpfungen durchaus mehrere Schichten umfassen (z.B. tiefe Risse oder grobe Abplatzungen). Es ist daher in einer Variante bevorzugt, dass sich das Krakeleemuster des Sicherheitselements über mehrere Schichten erstreckt, wobei die Schichten in ihrem Aufbau oder ihrer Zusammensetzung entweder gleich oder unterschiedlich sein können.

Neben der Kennzeichnung und Identifikation von Gegenständen eignet sich das erfindungsgemäße Sicherheitselement auch zur Kennzeichnung von Lebewesen, beispielsweise von Menschen, Tieren oder Pflanzen. Das Sicherheitselement kann beispielsweise als Stempel oder über Klebeetiketten lösbar auf dem Handrücken einer Person angebracht werden. Bei Tieren oder Pflanzen kann das Sicherheitselement ebenfalls zur Kennzeichnung des Originals verwendet werden, was insbesondere im Zuchtbereich von hoher Relevanz ist. Es kann auch mit anderen Merkmalen wie zum Beispiel biometrischen Merkmalen kombiniert werden, um eine sichere Authentifikation von Gegenständen oder Lebewesen zu gewährleisten.

Die erfindungsgemäße Krakeleebildung kann physikalisch, magnetisch oder chemisch herbeigeführt oder beeinflusst werden. Die chemische Krakeleebildung erfolgt beispielsweise durch das Einbringen chemischer Substanzen wie Lösungsmittel oder Bindemittel oder Gemischen davon auf oder In die betreffende Schicht, was zur Krakeleebildung führt. Bevorzugt werden solche Lösungs- oder Bindemittel in flüssiger oder gelartiger Form eingesetzt. Es liegen damit konsistente sowie flüchtige (flüssige) Bestandteile nebeneinander vor. Die flüssigen Bestandteile evaporieren, d.h. verdampfen mit der Zeit. Dadurch erfolgt eine Volumenreduktion in den betroffenen Bereichen, was letztendlich zu Oberflächenspannungen führt. Diese Oberflächenspannungen im Material sind häufig die Ursache für die später entstehenden Risse und Spalten. Nimmt die Austrocknung und damit die Oberflächenspannung zu, reichen die bestehenden Kohäsionskräfte nicht aus, um eine flächige Struktur zusammenzuhalten. Es bilden sich Risse.

Neben modernen Erzeugnissen sind klassische, bevorzugte Bindemittel beispielsweise komplexe Polymere wie zum Beispiel Aminosäurenpolymere. Ferner eignen sich natürliche Polymere wie tierische Leime, Kasein, Eiweiß, Eigelb, Geeignet sind auch wasserlösliche Polymere, die zahlreich in pflanzlichen Gummis vorkommen, wie z.B. Gummi arabicum, Tragantgummi etc. Weitere Beispiele sind Stärke, Guarkernmehl, Tamarindensamen und andere Leinsamen. Diese Substanzen werden vor allem bei Aquarellen, aber auch bei Miniaturen, Manuskripten und anderen, insbesondere auf Papier aufgebrachten Farben benutzt.

Weitere bevorzugte Bindemittel sind Öle und Fette. Trocknende Öle beinhalten mehrfach ungesättigte Fettsäuren, die eine Oxidation und Polymerisation vorantreiben und daher für die erwünschte Krakeleebildung vorteilhaft sind. Auch die Verwendung von Wachsen oder Harzen ist möglich, wie z.B. Ozokerite, Bienenwachs oder Carnaubawachs.

Des Weiteren sind auch sämtliche nicht natürlich vorkommenden Farben, Bindemittel, Lösungsmittel oder sonstige nutzbare Substanzen geeignet.

Die Krakeleebildung kann je nach Wahl der Schichtzusammensetzung in einer Ausführungsform auch durch eine darüber oder darunter angeordnete Schicht eingeleitet, gefördert oder beschleunigt werden.

Das Krakelee kann in Abhängigkeit von der Schichtstärke unterschiedlich intensiv sein. Beispielsweise kann das Krakelee in solchen Bereichen intensiver ausfallen, in denen die Schicht dicker ist, und weniger stark in solchen Bereichen, in denen die Schichtstärke geringer ist. Die Schichtstärke kann somit als gezieltes Gestaltungsmittel zur Herbeiführung des Krakelees genutzt werden. Je nach Art des eingesetzten Lösungsmittels kann diese Schicht entweder schneller oder langsamer trocknen, was wiederum bedeutet, dass die Geschwindigkeit der Bildung des Krakeleemusters beeinflusst werden kann. Dies kann man sich zunutze machen, wenn beispielsweise ein Dokument nur für einen bestimmten Zeitraum gültig sein soll. Unterscheidet sich das in der Datenbank vorhandene Krakeleemuster zu sehr von dem zu authentifizierenden Krakeleemuster, so ist das Dokument entweder abgelaufen, manipuliert oder gefälscht. Anhand eines Schwellenwertes kann die Muster-Toleranz festgelegt werden. Je nach Art der verwendeten Schichtzusammensetzung kann der Krakelee-Effekt stärker oder weniger stark ausfallen und damit diese Zeitspanne beeinflussen. Abhängig von der physikalischen oder chemischen Methode kann das Krakelee fixiert werden oder einen dynamischen Alterungsprozess (Veränderungsprozess oder Weiterentwicklungsprozess) durchlaufen.

Zur Generierung eines künstlichen Krakelees wird in einer bevorzugten Ausführungsform vorzugsweise Asphalt, Teer oder Bitumen verwendet.

Asphalt bezeichnet hier ein Gemisch aus dem Bindemittel Bitumen und feinen Mineralstoffen oder Pigmenten. Besonders bevorzugt unter den Asphalten ist Asphaltit mit seinem sehr hohen Bitumen-Gehalt (bzw. geringen Mineralstoffgehalt). Bitumen bezeichnet ein natürlich vorkommendes oder durch Vakuumdestillation aus Erdöl hergestelltes Gemisch, das aus verschiedenen organischen Substanzen besteht. Teer ist wie Bitumen ebenfalls ein Bindemittel, hat seinen Ursprung jedoch in der Steinkohle. Bitumen oder Teer können je nach Zusammensetzung während oder nach der Aushärtung aufgrund ihrer Stoffeigenschaften entweder selbst schrumpfen oder ein Krakelee bilden oder (zum Beispiel im Fall von Asphalt) eine darüber oder darunter liegende Farbschicht zur Krakeleebildung oder Schrumpfung anregen.

Grundsätzlich können jegliche Arten künstlicher oder natürlicher Asphalte, Teere oder Bitumen eingesetzt werden, um das Spannungs- und Trocknungsverhalten der einzelnen Ebenen zu beeinflussen. Die natürlichen und künstlichen Asphalte, Teere oder Bitumen besitzen eine Reihe von positiven Eigenschaften, welche durch ihre Aufbereitung bzw. Oxidation oder Destillation beeinflusst werden können. Für die Krakeleebildung sind bei Asphalt, Teer oder Bitumen grundsätzlich drei Faktoren von Bedeutung. Zum einen gibt es materialbedingte, innere Faktoren, welche auf die chemische Zusammensetzung der Kolloidalstruktur des Bitumens und den Gehalt an Mineralstoffen in dem jeweiligen Asphalt zurückzuführen sind. Ferner gibt es äußere Faktoren, wie beispielsweise der temperaturbedingte Aggregatzustand von Asphalt, Teer oder Bitumen. Schließlich wirkt sich auch die Filmdicke des Aufstrichs aus.

Da Asphalte. Teere oder Bitumen durch Erwärmung viskos bis flüssig werden, lässt sich das Material leicht als Schicht auf ein Substrat auftragen. Nach dem Aushärten wird das Material je nach Zusammensetzung zu einer flexiblen oder aber nahezu glasharten Oberfläche. Die Bruchflächen bei Verwendung von Asphalt sind typischerweise Muschelfarben und glänzend, können jedoch Je nach Mineralstoffgehalt des Asphalts stumpf sein und glatte Brüche aufweisen.

Wenn erwünscht, kann die Schmelztemperatur von Asphalt, Teer oder Bitumen durch Mischung mit Ölen herabgesenkt werden. Die Aushärtung von Asphalt ist von unterschiedlichen Faktoren abhängig. Beispielsweise spielt der Gehalt an Mineralstoffen und der direkte Kontakt mit Sauerstoff eine Rolle, was den Aushärtungsvorgang verändern (z,B, beschleunigen) kann. Ähnlich verhält es sich auch mit Teer und Pech oder anderen artverwandten Substanzen. Bitumen lässt sich ferner mit Bindemitteln wie Ölen oder Tempera mischen und als Farbschicht oder Film auf eine geeignete Unterlage aufbringen. Insofern können die erwähnten Erdölrückstände mit oder ohne Vermischung mit Stoffen künstlicher oder natürlicher Herkunft zur Generierung eines Krakelees genutzt werden.

Wie schon erwähnt, können auf die Asphalt-, Teer- oder Bitumenschicht weitere Farbschichten aufgebracht werden, die mit der Zeit ausgeprägte, oft strahlenförmige Frühschwundrisse aufweisen. In einer weiteren Ausführungsform wird das Krakeleemuster, beispielsweise das künstliche Krakelee, die Abplatzung oder die Schrumpfung durch das Auf- oder Einbringen von Farben, Katalysatoren, Lösungsmitteln oder Bindemitteln oder Lösungs- und Bindemittel enthaltenden Substanzen oder Gemische davon sowie deren anschließende Evaporation in der Krakeleernuster-bildenden Schicht oder einer darunter oder darüber liegenden Schicht eingeleitet oder beeinflusst. Beim Einbringen eines Katalysators kann eine Aktivierung und damit Krakeleebildung beispielsweise durch Bestrahlung erfolgen. Ein Beispiel eines photoaktiven Katalysators ist Titanapatit, dessen Aktivierung durch Bestrahlung oder elektrische Spannung erfolgen kann.

Die Krakeleebildung kann neben dem Einsatz von Löse- und/oder Bindemittel auch durch äußere Einflüsse, wie Kälte- und Hitzeeinfluss, Trocken- und Feuchtigkeltseinflüsse, Temperaturwechsel, Licht- oder Sauerstoffbehandlung, Ultraschall, Induktion oder elektrische Spannung angeregt, eingeleitet, gefördert, beschleunigt, geändert oder gebremst werden. Dabei können einzelne Bereiche der Krakeleemuster-bildenden Schicht/en von diesen Einflüssen isoliert sein, so dass die Veränderung im Krakeleemuster in diesen Bereichen unterschiedlich stark ausfällt.

In einer weiteren Ausführungsform kann auch ein magnetisches Krakelee vorgesehen sein. Hierbei ist vorzugsweise ein magnetisierendes Gitter vorgesehen, das zu einer Magnetisierung von Metallpigmenten oder einer Metallschicht führt. Feine und grobe Metallpartikel werden von dem magnetisierenden Gitter angezogen und migrieren in dessen Richtung. Durch die Verwendung von Eisen und Chrom sowie anderer feiner Metallgranulate können unterschiedliche Krakelee-Effekte hervorgerufen werden. Durch die Zufälligkeit des entstehenden Musters ist ein hohes Maß an Sicherheit gegeben. Andererseits ist es möglich, durch die darunter liegende magnetisierte Schicht diese Zufälligkeit einzuschränken bzw. zu steuern und einen relativ gezielten Krakelierungsvorgang ablaufen zu lassen, welcher im Extremfall sogar eine exakte Altersbestimmung des Dokuments zulässt.

In einer weiteren Ausführungsform kann die Krakeleemuster-bildende Schicht eine transparente Schicht sein, bei der das Krakeleemuster für das bloße Auge kaum oder nicht erkennbar ist und bei der das Krakeleemuster erst unter bestimmten Bedingungen oder mit speziellen Verfahren sichtbar wird. Beispielsweise kann das Krakeleemuster erst bei Vorliegen von Verunreinigungen oder durch Auftrag von Pigmenten (Einfärben) oder Metallpulver sichtbar werden, das sich in den feinen Rissen und Sprüngen absetzt. Ein solches Krakelee kann sich visuell nach seiner Verunreinigung mit einem normalen Krakelee so kombinieren, dass insgesamt ein anderes Krakelee sichtbar erscheint. Wenn dem Prüfvorgang ein Reinigungsvorgang mit einem geeigneten, einem nicht eingeweihten Dritten unbekannten Mittel vorangestellt wird, dann wird die transparente Schicht wieder unsichtbar, gegebenenfalls ohne dabei durch den Reinigungsvorgang beschädigt zu werden. Auch kann beim Prüfvorgang erst bei Wahl eines richtigen Winkels, einer korrekten Lichtquelle oder durch gezielte Einschränkung auf eine bestimmte Krakeleefarbe ein solches Muster sichtbar gemacht werden.

Umgekehrt kann das unsichtbare Krakelee vor dem Prüfvorgang durch Anwendung obiger Methoden gezielt sichtbar und nach dem Prüfvorgang wieder ganz oder teilweise unsichtbar gemacht werden. Wenn unterhalb der transparenten Krakeleemuster-bildenden Schicht eine weitere Schicht mit einem Krakeleemuster angeordnet ist, dann wird der Fälscher nur diese erkennen können und bei einer Nachahmung ein falsches Resultat erhalten.

In einer bevorzugten Ausführungsform kann die Krakeleemusterbildung oder Krakeleebildung auch reversibel gemacht werden, so dass das Krakeleemuster sozusagen in den ursprünglichen Zustand zurückgesetzt wird ("Reset"), wodurch der Musterbildungsprozess erneut beginnen oder eingeleitet werden kann.

Die Wiederherstellung des ursprünglichen Zustandes kann durch die Zusammensetzung der Schicht bewusst vorgesehen oder verhindert werden. Im Falle der magnetisierenden Schicht erfolgt sie vorzugsweise mit Hilfe einer Störung oder Polaritätsumpolung des magnetisierenden Gitters, so dass die Struktur der Metallelemente verändert, bzw. wieder aufgelöst wird. Vorzugsweise kann dieser Selbstheilungsprozess verhindert werden, indem die Metallteile in einer Schicht eingebracht sind, welche mit der Zeit durch einen Austrocknungsprozess zunehmende Adhäsionskräfte entwickelt, welche die Metallpartikel an ihrer jeweiligen Stelle mehr oder weniger stark bindet.

Die Wiederherstellung des ursprünglichen Zustandes kann ferner durch einen Selbstheilungsprozess erfolgen, welcher reversibel ist. Beispielsweise kann der Krakelee-Effekt durch Wärme oder UV-Licht wieder teilweise oder ganz aufgehoben werden. Auch das Auf- oder Einbringen spezieller Lösungsmittel kann den Krakeleemuster-Effekt teilweise oder ganz aufheben, beispielsweise indem bestehende Schichten angelöst oder verflüssigt werden, so dass sich die Oberfläche glättet bzw. sich die Rissstruktur auflöst. Das Zurücksetzen kann auch durch Umverteilung von eingebrachten Partikeln erreicht werden, wobei nicht zwingend dieselbe Verteilung, wie zu Anfang erreicht werden muss, sondern lediglich eine neue Verteilung, welche mit der vorherigen nicht mehr übereinstimmt. Anstelle oder zusammen mit einer solchen Umverteilung können auch weitere Partikel neu mit eingebracht werden, beispielsweise mit Hilfe des erwähnten Lösungsmittels.

Ein Zurücksetzen oder eine Verlängerung eines Sicherheitskennzeichens ist auch durch das Aufbringen einer neuen Schicht auf bereits bestehende Schichten möglich. Auf diese Weise kann eine neue Schicht mit neuen Sicherheitsmerkmalen (z.B. Krakelees, Ausbrüchen, Schrumpfungen) geschaffen werden.

Eine weitere Möglichkeit besteht in der Kontaktierung mit einem Katalysator oder in der Begasung. Auf diese Weise kann ein temporär gültiges Dokument mit dem Sicherheitselement hergestellt werden. Durch die Verwendung verschiedenartig ausgestalteter Schichten, welche zufällige sowie fixe Bestandteile enthält, ist ein hoher Grad an Kopiersicherheit gegeben, insbesondere wenn ein gültiges Krakeleemuster zum jeweiligen Ausgabezeitpunkt in einer zentralen Datenbank abgespeichert und abrufbar ist.

Vorzugsweise ist die Krakeleemuster-bildende Schicht von einer oder mehreren darunter und/oder darüber liegenden Schicht(en) bedeckt. Die obere Schicht kann so ausgebildet sein, dass das Krakeleemuster für das menschliche Auge nicht, oder nur teilweise sichtbar ist oder es anders erscheint. Bei einer Ausführungsform kann die Krakeleemuster-bildende Schicht von einem Schutzfilm überzogen sein, der nur Licht einer bestimmten Wellenlänge durchlässt, um das Krakeleemuster, die Ausbrüche oder die Schrumpfungen sichtbar zu machen.

Vorzugsweise ist das Sicherheitselement auf einer Oberfläche aufklebbar oder in ein Material wie einem Textilstück einbringbar.

Die untere Schicht kann vorzugsweise eine Leimschicht sein, die es dem Sicherheitselement ermöglicht, auf einem beliebigen Untergrund selbstklebend zu haften. Diese Schicht ist vorzugsweise so ausgebildet, dass das Sicherheitselement sich nicht mehr ablösen lässt. In einer anderen Ausführungsform ist vorgesehen, dass eine Ablösung nur unter Anwendung eines zuvor festgesetzten Verfahrens erfolgen kann, beispielsweise nach Erwärmen auf eine bestimmte Temperatur oder durch Behandlung mit einem bestimmten Lösungsmittel.

Durch den gezielten Aufbau verschiedener Schichten und deren Modifikation kann gezielt ein künstliches Krakelee erzeugt werden. Je nach Schichtaufbau kann ein typisches Krakeleemuster erzeugt werden, beispielsweise ein zackiges, unregelmäßiges oder spinnennetzartiges Krakelee. Künstlich gebrochene Krakelees weisen oftmals eine rechteckige Struktur auf, weil sie häufig in zwei Richtungen gebrochen sind. Auch die mechanische Prägung einer Schicht ist möglich, um ein künstliches Krakelee zu erzeugen. Als Werkzeug kann ein Prägestempel oder Laser dienen. Je nach Material ist auch der Einsatz von Dampf, Hitze und Wasserstrahltechnik denkbar.

Die Krakeleebildung kann durch den Einsatz von Ultraschall beschleunigt werden. Eine Behandlung kann beispielsweise nach einem Auslesevorgang erfolgen, um zu verhindern, dass eventuell existierende Kopien bei einer nachfolgenden Prüfung unerkannt bleiben. Bevorzugt ist der Einsatz einer punktuellen Ultraschallquelle, so dass nur vorab definierte oder zufällig ausgewählte Bereiche behandelt werden. Werden diese Bereiche in eine nachfolgende Durchmusterung aufgenommen und die Datenbank aktualisiert, dann ist es nicht möglich, dieses Merkmal dauerhaft zu fälschen. Zusätzliche Sicherheit entsteht durch eine definierte Auswahl der zu durchmusternden Bereiche oder durch eine Auswahl mit Hilfe eines Algorithmus. In einer Variante kann eine der Schichten so ausgebildet sein, dass sie keiner Krakeleemuster-Bildung unterliegt. Eine weitere Variante kann aus einem Material bestehen, welches nur einzelne Veränderungen zulässt, also beispielsweise Krakelee bildet, aber keine Schrumpfungen oder Ausbrüche.

In einer weiteren Variante kann eine abschließende Schicht vorgesehen sein, die sich über die oberste Schicht legt und die selbst nicht Krakelee-bildend ist. Diese besteht vorzugsweise aus einem flüssigen oder gelartigen Material. Dieses Material kann dauerhaft oder zeitlich begrenzt durch einen Schutzfilm vor dem Austrocknen geschützt sein, wobei in einer bevorzugten Ausführungsform der Schutzfilm zur Aktivierung des Sicherheitsmerkmales entfernt wird. In einer weiteren Ausführungsform ist eine solche Schicht über der Krakeleemuster-bildenden Schicht so ausgebildet, dass das Krakelee selbst nicht mehr für das menschliche Auge sichtbar ist. Eine Sichtbarmachung kann beispielsweise durch Prüfung mit infrarotem Licht erfolgen, was eine Fälschung weiter erheblich erschwert. Diese Schicht kann zusätzlich bei einer gewissen Erwärmung ein eigenes Krakeleemuster bilden oder ihre Zusammensetzung und damit ihr Aussehen verändern. Das Material ist vorzugsweise so zusammengesetzt, dass bei einem Versuch, das Sicherheitselement abzulösen oder die Schichten zu trennen, ein Bestandteil der Flüssigkeit oder des Gels andere Schichten zerstört, wodurch eine nochmals verbesserte Fälschungssicherheit gegeben ist.

In einer bevorzugten Ausführungsform werden einzelne oder sämtliche Risse der obersten Krakeleeschicht von einer zusätzlich anliegenden Schutzschicht überzogen. Dadurch werden die mit dieser Schutzschicht überzogenen Risse konserviert. Dabei können einzelne Risse ausgelassen werden, so dass diese sich gegebenenfalls anders als die geschützten Bereiche weiterentwickeln. Auf diese Weise hat man sowohl fixierte als auch dynamische Risse. Der Fälscher weiß nicht, welche Bereiche nun zufällig oder bewusst geschützt sind. Auch weiß der Fälscher nicht, welche Bereiche des Sicherheitselementes, d.h. welche Krakeleestrukturen letztendlich Bestandteil der später durchgeführten Durchmusterung (Scan) sind. Es ist daher unmöglich, dieses Sicherheitselement nachzuahmen, Insbesondre wenn der Scan-Bereich bei jedem Auslesevorgang leicht verschoben wird.

Grundsätzlich erfolgt die Sicherheitsprüfung des mit dem erfindungsgemäßen Sicherheitselement gekennzeichneten Gegenstandes oder Lebewesens anhand von Strukturdaten, die das Krakeleemuster oder Teile davon zu einem fixen Zeitpunkt wiedergeben. Diese Strukturdaten werden in einen Datensatz oder mehrere Datensätze umgewandelt, der/die einer oder mehreren Datenbanken über einen oder mehrere getrennte Verbindungswege zur Verfügung gestellt wird/werden. Die neu hinzugekommenen Datensätze werden gegebenenfalls bei jeder Prüfung neu aktualisiert. Bei einer erneuten Prüfung wird sich zumindest ein Teil des Krakeleemusters seit diesem Zeitpunkt weiterentwickelt haben, während ein anderer Teil die noch charakteristischen Strukturen aufweist. Anhand von mehreren Scans kann festgestellt werden, ob es sich um ein Original oder eine Fälschung handelt. Dabei können sich die durchmusterten Bereiche nicht, einfach oder mehrfach überlappen. Ferner ist es möglich, dass neben den überlappenden Bereichen zusätzlich ein unabhängiger oder mehrere unabhängige Prüfbereiche außerhalb der Überlappung abgetastet und erfasst wird/werden. Dabei werden die von dem Prüfvorgang oder den Prüfvorgängen erfassten Sicherheitsmerkmale mit den in einer oder mehreren Datenbanken hinterlegten Merkmalen abgeglichen und veränderte oder neue Merkmale werden gespeichert. Anhand solcher Scans ist es nahezu unmöglich, ein Krakeleemuster erfolgreich nachzuahmen und insbesondere nicht über einen längeren Zeitraum unerkannt zu bleiben.

Das erfindungsgemäße Sicherheitselement ist vorzugsweise mehrschichtig aufgebaut. Neben der Krakeleemusterschicht können noch weitere sicherheitsrelevante Schichten über, unter und/oder innerhalb der Krakeleemusterschicht angeordnet sein. Eine der untersten Schichten kann auch eine stabile Trägerschicht sein. Durch die Kombination einer Krakeleemusterschicht mit weiteren Sicherheitsmerkmalen wird die Fehlerquote noch weiter herabgesenkt, z.B. können sogenannte Falsch-Negativ-Fehler vermieden werden. Auch wird eine situationsbedingt flexible Identifikation einer Person im Rahmen einer Authentifikation möglich.

Das Auslesen der Krakeleemuster-bildenden Schicht kann teilweise oder vollständig durch die Eigenschaften einer darüber oder darunter angeordneten Schicht beeinflusst oder gar erst ermöglicht werden.

Bestimmte Bereiche einer oder mehrerer Schichten des Sicherheitselementes können zumindest bereichsweise abgedeckt sein. Beispielsweise kann eine transluzide oder deckende Schutzschicht oder Firnissschicht auf die Krakeleeschicht aufgetragen sein, so dass das Krakelee beispielsweise unter UV-, IR-,oder Normallicht nicht oder nur teilweise sichtbar ist oder eben gerade erst dann sichtbar wird.

Bei der durchgeführten Durchmusterung kann ein weiterer Sicherheitsfaktor mit einbezogen werden, indem unterschiedliche, übereinander angeordnete Schichten mit unterschiedlichen Licht-Wellenlängen durchmustert werden. Je nach Auslesevorgang können Krakeleemuster mit Normallicht (380 bis 780 nm), UV-Licht (1 bis 380 nm) oder IR-A1 (780 bis 1100 nm) oder IR-A2-Licht (1100 bis 1400 nm) sichtbar gemacht werden. Beispielsweise kann die oberste Ebene mit einer IR1-Lichtquelle mit einer Wellenlänge von 900 nm durchmustert werden, so dass lediglich das Krakeleemuster dieser Schicht sichtbar gemacht wird. Die darunter liegende Schicht und deren Krakeleemuster kann dann mit einer anderen Wellenlänge von beispielsweise 1200 nm sichtbar gemacht werden. Bevorzugte IR-Bereiche, mit denen verschiedene Scans gemacht werden und die trotzdem ausreichend beabstandet sind, liegen bei etwa 780 nm bis etwa 1100 nm (IR-A1) und etwa 1100 nm bis 1400 nm (1R-A2). Durch die Kombination verschiedener Wellenlängen und/oder Meßmethoden wird ein weiterer Sicherheitsfaktor mit einbezogen, der sich für das erfindungsgemäße Sicherheitselement nutzen lässt. Der Fälscher weiß nicht, welcher Bereich wann mit welcher Wellenlänge durchmusterst wird, und welches Krakeleemuster (oder sonstiges Sicherheitsmerkmal oder Kombination von Sicherheitsmerkmalen) er zu erwarten bzw. auszuwerten hat.

Vorzugsweise wird das Krakeleemuster mit seinen Rissen, Ausbrüchen, Schrumpfungen, Abnutzungen und/oder Verschmutzungen sowie gegebenenfalls weiteren Sicherheitsmerkmalen in gleichen oder aber unterschiedlichen Bereichen einer Schicht mit unterschiedlichen Messmethoden oder Parametern abgetastet und erfasst, wobei jede Messmethode oder jeder Parameter einen eigenen Datensatz ilefern kann, der zusammen oder getrennt in einer oder mehreren bestehenden Datenbanken erfasst und gegebenenfalls aktualisiert wird. Ein getrenntes Übermitteln und/oder Abspeichern der Daten erhöht hierbei den Schutz vor Datenzugriff durch unbefugte Dritte ganz erheblich. Das Festlegen dieser Parameter und die Auswahl der Messmethoden kann flexibel sein. Es kann zufällig erfolgen oder gemäss einer vordefinierten Logik oder Algorithmus.

In einer Ausführungsform wird das Krakeleemuster, insbesondere Risse, Ausbrüche, Abnutzungen, Schrumpfungen oder Verunreinigungen in unterschiedlichen Bereichen einer Schicht mit unterschiedlichen Messmethoden oder Parametern abgetastet und erfasst, wobei jede Messmethode oder jeder Parameter einen eigenen Datensatz liefern kann, der in einer oder mehreren gegebenenfalls unabhängigen Datenbanken auf einem oder mehreren gegebenenfalls unabhängigen Übertragungswegen erfasst, gespeichert sowie bei Bedarf ausgelesen oder aktualisiert wird, wobei frühere Datensätze gegebenenfalls nicht überschrieben, sondern durch die neuen Daten und eine neue Versionsnummer mit Zeitstempel ergänzt werden.

Auch durch die Wahl eines bestimmten Abtastwinkels für die Scanvorrichtung und/oder die Art und den Einstrahlwinkel für das zur Abtastung verwendete Licht (z. B. polarisiertes Licht, Streif- oder Schräglicht oder Kombinationen davon) lässt sich ein weiteres Sicherheitsmerkmal schaffen Je nach Wahl des Lichtes oder des Winkels wird das erhaltene Bild des Krakeleemusters anders ausfallen. Dasselbe gilt für den Einsatz von fluoreszierendem Licht und anderen Lichtarten.

Vorzugsweise kann daher das Krakeleemuster in einem variablen Abtast- und/oder Einstrahlwinkel abgetastet und erfasst werden, wobei der Abtastwinkel/Einstrahlwinkel und/oder die Abtastwellenlänge gegebenenfalls als zusätzliche Sicherheitsmerkmale in die Datenbank/en aufgenommen werden können.

Die vorliegende Erfindung wird in den nachfolgenden Zeichnungen näher erläutert.
Fig. 1 zeigt den grundsätzlichen Aufbau eines Sicherheitselementes mit Krakeleeschichten und deren Analyse/Prüfung/Abtastung (Scan),
Fig. 2 zeigt einen weiteren Aufbau sowie Methoden zur Prüfung eines Sicherheitselementes,
Fig. 3 zeigt die Anordnung einer Krakeleeschicht mit darüber liegender Schutzschicht.

In Fig. 1 sind zwei Krakeleeschichten 10, 12 übereinander angeordnet. Die einzelnen Krakeleeschichten 10, 12 bilden unterschiedlich stark ausgebildete Risse oder Sprünge 14, 16, 18. Je nach Ausprägung können die Risse der obersten Schicht 12 bis in die darunter liegende Schicht 10 als einzelner Riss durchgehen (vgl. Riss 18). Durch den Austrocknungsprozess können in der obersten Schicht 12 Risse 16 entstehen. Solche Risse können beispielsweise auch durch Trocknung oder Schrumpfung 11 der darunter liegenden Schicht 10 entstehen, Natürlich kann auch eine darüber liegende Schicht eine darunter liegende Schicht beeinflussen und Spannungsrisse erzeugen. Je nach verwendeter Methode können auf diese Weise gezielt Risse zur Herbeiführung eines Krakelees eingeführt werden. Wenn eine Schicht schrumpft, kann sie auch Runzeln bilden, welche ähnlich charakteristisch sind wie Krakeleestrukturen. Dadurch können auch Schrumpfungen neben oder zusätzlich zu den Krakeleestrukturen als Sicherheitsmerkmal herangezogen werden.

Die einzelnen Schichten 10, 12 können zur Datenerfassung oder Identifikation mit verschiedenen Messmethoden durchmustert werden. Dabei können die einzelnen Risse 14, 16, 18 mit Licht unterschiedlicher Beschaffenheit und Wellenlänge oder unter unterschiedlichen Einstrahl-/Abtastwinkeln durchmustert werden, wie in der vorliegenden Ausführungsform gezeigt. Je nach Wellenlänge werden auf diese Weise unterschiedliche Rissfraktionen in den einzelnen Schichten 10, 12 erkennbar. In der gezeigten Ausführungsform wird die oberste Schicht 12 mit einer ersten Wellenlänge 22 (Normallicht) durchmustert, wodurch die Krakeleerisse 16, 18 dieser Schicht 12 sichtbar gemacht werden, Die oberste Schicht 12 ist dabei so ausgelegt, dass jeweils nur Infrarotstrahlen einer Wellenlängen 20 hindurchgehen. Mit dieser zweiten Wellenlänge 20 (z.B. IR-Licht bei 900 nm oder 1200 nm) können die Krakeleerisse 14 der darunter liegenden Schicht 10 sichtbar gemacht werden. Mit den so erhaltenen Strukturdaten hat man ein fälschungssicheres Sicherheitsmerkmal in der Hand, das sich nicht nachahmen lässt. Der Fälscher weiß nicht, bei welcher Wellenlänge eine Abtastung zu erfolgen hat, um ein bestimmtes Bild des Krakeleemusters zu generieren. Als weiteres Sicherheitsmerkmal kann der Abtastwinkel oder Einstrahlwinkel für das Licht herangezogen werden. Je nach Winkel erhält man ein unterschiedliches Bild von dem Krakeleemuster. Die Angabe des Winkels stellt ein weiteres Sicherheitsmerkmal dar. Es kann zudem über einen Algorithmus individuell bei jeder Prüfung der Winkel für die nächste Prüfung neu berechnet werden und weitere Scans zur Datenerfassung für eine nachfolgende Prüfung erfolgen. Der Winkel kann auch manuell festgelegt werden. Des Weiteren kann das Prüfergebnis auch mit einem vorhandenen 3D-Bild des Krakeleemusters verglichen werden. Durch einfache mechanische Behandlung oder die Behandlung mit Ultraschall kann die Krakeleebildung in bestimmten Bereichen eingeleitet, beschleunigt oder verändert werden.

In Flg. 2 erkennt man ein mehrschichtiges Sicherheltselement. In den einzelnen Schichten sind einzelne Risse und Sprünge als Krakelee sichtbar. In der obersten Schicht 4 erkennt man zudem Stellen, an denen Gebrauchsspuren bestehen, Ausbrüche stattgefunden haben oder welche unbedeckt blieben. Durch die Trocknungs-, Alterungs- oder Abnutzungsprozesse erkennt man in der darunter liegenden Schicht 3 Krakeleerisse und Wölbungen. Zur Prüfung wird zunächst ein übereinstimmendes Merkmal aus der Datenbank für den ersten Prüfungsvorgang durchmustert (Prüfung 1). Bei der zweiten Prüfung wird der zu prüfende Bereich ausgedehnt und weitere Krakelüre erfasst (Prüfung 2). Bei der dritten Prüfung wird der Ist-Zustand der Oberfläche erfasst und weitere Merkmale mit aufgenommen, zum Beispiel weitere Karkeleestrukturen, Schrumpfungen oder Oberflächenmuster Durch diese ständige Aktualisierung einer bereits bestehenden Datenbank und den Vergleich der Prüfergebnisse von einer nachfolgenden Prüfung mit denen einer zuvor durchgeführten Prüfung wird ein hoher Sicherheitsstandard erreicht. Die Prüfschritte 1-3 können auch einzeln oder In anderer Reihenfolge oder Kombination mit anderen Prüfschritten durchgeführt werden.

Eine Methode zur Erhöhung der Sicherheit und Schaffung weiterer Sicherheitsmerkmale besteht in dem Einsatz von Prüfgeräten mit unterschiedlichen Wellenlängenbereichen während eines der Prüfschritte 1-3 oder durch Ergänzung mit weiteren Prüfschritten (Vorgängen). Die einzelnen Prüfvorgänge bei den hier gezeigten Wellenlängen W1 (1 bis 380 nm; UV-A bis UV-C), W2 (380 bis 780 nm; Normallicht), W3 (780 bis 1100 nm; IR-A1) und W4 (1100 bis 1400 nm; IR-A2) sind dargestellt. IR-A3 deckt den Bereich 1400 nm - 1700 nm ab und wurde hier nicht abgebildet. Schutzfilme, wie Schutzlacke können beispielsweise mit einer ersten Wellenlänge W1, also mit UV-Licht sichtbar abgetastet werden und für das Auge sonst unsichtbare Veränderungen oder Muster zeigen. Schrumpfungen können mit Normallicht sichtbar abgetastet werden (W2). Diese zeichnen sich durch Runzelungen aus, welche beispielsweise auf hohe Bindemittelanteile zurückzuführen sind. Mit der Wellenlänge W1 oder W3 kann je nach Beschaffenheit des Schutzlackes die Krakelüre der darunter liegenden Schicht sichtbar gemacht und analysiert werden, falls diese bspw. vom Schutzlack überdeckt oder ausgefüllt wurde und für W2 unsichtbar war. Der gezeigte Krakeleeriss greift bis zur untersten Schicht 1 durch. Um Krakeleemuster der Zwischenschichten sichtbar zu machen, welche von darüber oder darunter liegenden verdeckt sind, werden bevorzugt Scan-Methoden im Infrarotbereich (IR) verwendet. Bei einer Durchmusterung mit der Wellenlänge W3 können beispielsweise speziell die Krakeleemuster der obersten Schichten 2 und 3 sichtbar gemacht werden. Das Krakelee der darunter liegenden Schicht 1 bleibt verborgen. Eine nachfolgende Durchmusterung bei einer Wellelänge W4 bringt dann auch Krakeleemuster hervor, welche in der untersten Schicht 1 ausgebildet sind. Die einzelnen Daten gelangen In Datenbanken und werden bevorzugt bei jedem Scan-Vorgang neu aktualisiert.

Die Sicherheit kann noch welter erhöht werden, indem nicht nur die Wellenlänge des Abtastlichtes variiert wird, sondern auch der Abtastwinkel. Je nach Winkelgrad können unterschiedliche Krakeleemuster oder Schrumpfungsmuster entstehen. Winkelgrade. Abtast- und Einstrahlbereiche oder Wellenlänge sind dem Fälscher völlig unbekannt, so dass es nahezu unmöglich ist, dass er eine Sicherheitsprüfung übersteht. Die Krakeleebildung kann darüber hinaus beispielsweise mit Ultraschall beeinflusst werden, so dass zeitlich eng beabstandete Abfragezeitpunkte unterschiedliche Muster ermöglichen.

Das gezeigte mehrschichtige Sicherheitselement kann auf beliebigen Oberflächen angebracht werden. Vorzugsweise wird hierfür eine Klebfläche auf der Vorder- oder Rückseite verwendet.

In Fig. 3A ist die Krakeleeschicht 12 von einer weiteren Schutzschicht 13 bedeckt. Auf diese Weise werden die einzelnen Risse 16 der Krakeleeschicht 12 geschützt. Die Schutzschicht 13 kann jedoch auch benutzt werden, um bewusst einzelne Risse vollständig auszufüllen oder zu überdecken (siehe Figur 3B), wodurch ein weiteres Sicherheitsmerkmal geschaffen wird. Der Falscher weiß nicht, welche Risse zufällig und welche bewusst von der Schutzschicht 13 überzogen sind. Bedeckte Bereiche können erst mit der spezifischen Methode sichtbar gemacht werden.

Beispielsweise kann die Prüfung und Auswahl der Wellenlänge so erfolgen, dass das unter der Schutzschicht 13 angeordnete Krakelee (oder Schrumpfung) für Normallicht nicht sichtbar ist. Die Schutzschicht 13 schirmt das Krakelee wirksam ab. Erst unter Zuhilfenahme anderer Analysenmethoden (z.B. IR-Licht bei einer bestimmten Wellenlänge; IR-A1 oder IR-A2) wird das Krakeleemuster sichtbar. Denkbar ist auch der Einsatz von UV-Strahlung, polarisiertem Licht, Fluoreszenz, Lumineszenz und Röntgenstrahlung zur Sichtbarmachung eines Krakeleemusters, wobei die Abtast- und Einstrahlwinkel variieren können.

In Fig. 3C sind verschiedene Prüfmethoden gezeigt. Bei jedem Prüfvorgang kommt es zu Überlappungen mit bereits geprüften Bereichen, aber auch zur Durchmusterung von neuen, noch nicht in der Datenbank enthaltenen Prüfbereichen. Auf diese Weise und durch die laufende periodische Aktualisierung wird ein fälschungssicheres Sicherheitsmedium geschaffen. In einer weiteren Ausführungsvariante können auch unabhängige Hilfsbereiche einbezogen werden oder auf eine Überlappung verzichtet werden.

## Patentansprüche

1. Sicherheitselement zur Kennzeichnung, Authentifikation oder Identifikation von Gegenständen, insbesondere Dokumenten, Wertschriften, Wertzeichen, Etiketten, Geldscheinen, Banknoten, Ausweisen, Personalausweisen, Identitätskarten, Reisepässen, (Chip-)Karten, Zutrittskarten, Kreditkarten, Zugangskontrollausweisen, Tickets, Führerscheinen, Kraftfahrzeugdokumenten, Banknoten, Schecks, Postwertzeichen, Etiketten, Vignetten, Gemälden, Kunstgegenständen, Möbeln, Messgeräten, Maschinenteilen, Maschinen, Fahrzeugen, Fotoapparaten, Handys, Computern, computerähnlichen Apparaten, Datenträgern, Drucksachen, Büchern, Stoffen, Mode- und Sportartikeln, technischen Geräten, Werkzeugen, Papier und Kartons, Verpackungen sowie Produkten und dergleichen, oder Lebewesen wie Personen, Tiere oder Pflanzen, umfassend eine oder mehrere neben- oder übereinander angeordnete oder sich überlappende Schichten (10, 12) aus Materialien, welche Sicherheitskennzeichen enthalten können, **dadurch gekennzeichnet, dass** wenigstens eine Schicht (10, 12) des Sicherheitselementes zumindest bereichsweise ein Krakeleemuster in Form von Rissen oder Sprüngen (14, 16, 18), Ausbrüchen, Abnutzungen oder Schrumpfungen (11) mit oder ohne möglichen Verunreinigungen aufweist, das/die gemeinsam oder getrennt als Sicherheitsmerkmal abtastbar und erfassbar sind, und das Krakeleemuster zumindest bereichsweise einen dynamischen Veränderungsprozess durchläuft, wodurch Änderungen des Krakeleemusters wie neue Risse oder Sprünge (14, 16, 18) in der jeweiligen Schicht oder den Schichten (10, 12) entstehen und erfassbar werden.

2. Sicherheitselement nach Anspruch 1, **dadurch gekennzeichnet, dass** das Krakeleemuster physikalisch, magnetisch oder chemisch erzeugt oder beeinflusst wird, wobei die Krakeleemusterbildung in der oder den Schichten (10, 12) durch primäre oder sekundäre Trocknung, Be- oder Abnutzung, Hitzeeinfluss, Trocken- und Feuchtigkeitseinflüsse, Temperaturwechsel, Licht- oder Sauerstoffbehandlung, Ultraschallbehandlung, Verschmutzung, Reinigung, Magnetismus, elektromagnetische Induktion, elektrische Spannung oder Strom oder durch eine Farbe, ein Lösungsmittel oder Bindemittel oder durch Lösungsmittel und Bindemittel enthaltende Substanzen oder Gemische davon, Asphalt, Teer, Bitumen, Öle, Fette, Harze, Wachse, natürliche oder künstliche Polymere, Oxidantien oder artverwandte Substanzen oder Gemische davon erzeugt, beeinflusst oder beeinflussbar gemacht wird.

3. Sicherheitselement nach einem der vorhergehenden Ansprüche, **dadurch gekennzeichnet, dass** die Krakeleemusterbildung in einer Schicht (10, 12) durch eine darüber oder darunter angeordnete Schicht (10, 12) erzeugt, beeinflusst oder beeinflussbar gemacht wird, oder das natürliche oder künstliche Krakeleemuster durch UV-Licht, Wärme, Kontakt mit einem Katalysator, Begasung, Verunreinigung oder ein Lösungsmittel, die Krakeleemusterbildung durch primäre oder sekundäre Trocknung, Be- oder Abnutzung, Hitzeeinfluss, Trocken- und Feuchtigkeitseinflüsse, Temperaturwechsel, Licht- oder Sauerstoffbehandlung, Ultraschallbehandlung, Verschmutzung, Reinigung, Magnetismus, elektromagnetische Induktion, elektrische Spannung oder Strom erzeugt, beeinflusst oder beeinflussbar gemacht wird.

4. Sicherheitselement nach einem der vorhergehenden Ansprüche, **dadurch gekennzeichnet, dass** die Krakeleemusterbildung in der Krakeleemuster-bildenden Schicht (10, 12) reversibel ist.

5. Sicherheitselement nach einem der vorhergehenden Ansprüche, **dadurch gekennzeichnet, dass** die Krakeleemuster-bildende Schicht (10) von einer darüber angeordneten Schicht (12) bedeckt wird, welche das Krakeleemuster für das menschliche Auge nicht, nur teilweise sichtbar oder verändert sichtbar erscheinen lässt, oder die Krakeleemuster-bildende Schicht (10) von einem Schutzfilm (13) überzogen ist, der nur Licht einer bestimmten Wellenlänge durchlässt, um das Krakeleemuster, die Ausbrüche, Abnutzungen, Schrumpfungen (11) und/oder Verschmutzungen sichtbar oder unsichtbar zu machen oder diese zu schützen.

6. Verfahren zur Herstellung eines Sicherheitselements zur Kennzeichnung, Authentifikation oder Identifikation von Gegenständen, insbesondere Dokumenten, Wertschriften, Wertzeichen, Etiketten, Geldscheinen, Banknoten, Ausweisen, Personalausweisen, Identitätskarten, Reisepässen, (Chip-)Karten, Zutrittskarten, Kreditkarten, Zugangskontrollausweisen, Tickets, Führerscheinen, Kraftfahrzeugdokumenten, Banknoten, Schecks, Postwertzeichen, Etiketten, Vignetten, Gemälden, Kunstgegenständen, Möbeln, Messgeräten, Maschinenteilen, Maschinen, Fahrzeugen, Fotoapparaten, Handys, Computern, computerähnlichen Apparaten, Datenträgern, Drucksachen, Büchern, Stoffen, Mode- und Sportartikeln, technischen Geräten, Werkzeugen, Papier und Kartons, Verpackungen sowie Produkten und dergleichen, oder Lebewesen wie Personen, Tiere oder Pflanzen, umfassend eine oder mehrere neben- oder übereinander angeordnete Schichten oder sich überlappende Schichten aus Materialien, welche Sicherheitskennzeichen enthalten können, **dadurch gekennzeichnet, dass** in wenigstens einer Schicht des Sicherheitselementes zumindest bereichsweise ein Krakeleemuster in Form von Rissen oder Sprüngen, Ausbrüchen, Abnutzungen oder Schrumpfungen mit oder ohne möglichen Verunreinigungen erzeugt, beeinflusst oder beeinflussbar gemacht wird, das als Sicherheitsmerkmal abtastbar und erfassbar ist, und das Krakeleemuster zumindest bereichsweise einen dynamischen Veränderungsprozess durchläuft, wodurch Änderungen des Krakeleemusters wie neue Risse oder Sprünge in der jeweiligen Schicht oder den Schichten entstehen und erfassbar werden.

7. Verfahren nach Anspruch 6, **dadurch gekennzeichnet, dass** das natürliche oder künstliche Krakeleemuster durch das Einbringen von Farben, Katalysatoren, Lösungsmitteln oder Bindemitteln oder Lösungs- und Bindemittel enthaltenden Substanzen oder Gemischen davon sowie deren anschließender Evaporation in die Krakeleemuster-bildenden Schicht oder eine darunter oder darüber liegende Schicht gesamthaft oder stellenweise beeinflusst, beeinflussbar gemacht, angeregt, eingeleitet, erzeugt, eingebracht, beschleunigt, verstärkt, gefördert, geändert oder aber verlangsamt, gestoppt oder rückgängig, also reversibel gemacht wird.

8. Verfahren nach einem der Ansprüche 6 bis 7, **dadurch gekennzeichnet, dass** das natürliche oder künstliche Krakeleemuster durch UV-Licht, Wärme, Kontakt mit einem Katalysator, Begasung, Verunreinigung oder ein Lösungsmittel, primäre oder sekundäre Trocknung, Be- oder Abnutzung, Hitzeeinfluss, Trocken- und Feuchtigkeitseinflüsse, Temperaturwechsel, Licht- oder Sauerstoffbehandlung, Ultraschallbehandlung, Verschmutzung, Reinigung, Magnetismus, elektromagnetische induktion, elektrische Spannung oder Strom, Asphalt, Teer, Bitumen, Öle, Fette, Harze, Wachse, natürliche oder künstliche Polymere, Oxidantien oder andere chemische Substanzen oder Gemische davon erzeugt, beeinflusst oder beeinflussbar gemacht wird.

9. Verfahren zur Kennzeichnung, Authentifikation oder Identifikation von Gegenständen, insbesondere Dokumenten, Wertschriften, Wertzeichen, Etiketten, Geldscheinen, Banknoten, Ausweisen, Personalausweisen, Identitätskarten, Reisepässen, (Chip)-Karten, Zutrittskarten, Kreditkarten, Zugangskontrollausweisen, Tickets, Führerscheinen, Kraftfahrzeugdokumenten, Banknoten, Schecks, Postwertzeichen, Etiketten, Vignetten, Gemälden, Kunstgegenständen, Möbeln, Messgeräten, Maschinenteilen, Maschinen, Fahrzeugen, Fotoapparaten, Handys, Computern, computerähnlichen Apparaten, Datenträgern, Drucksachen, Büchern, Stoffen, Mode- und Sportartikeln, technischen Geräten, Werkzeugen, Papier und Kartons, Verpackungen sowie Produkten und dergleichen, oder von Lebewesen wie Personen, Tiere oder Pflanzen durch Abtastung und Erfassung einer oder mehrerer neben- oder übereinander angeordneten Schichten oder sich überlappender Schichten aus Materialien, welche Sicherheitskennzeichen enthalten können oder einzelner Bereichen davon, **dadurch gekennzeichnet, dass** in wenigstens einer Schicht zumindest bereichsweise ein Krakeleemuster in Form von Rissen oder Sprüngen, Ausbrüchen, Abnutzungen oder Schrumpfungen mit oder ohne möglichen Verunreinigungen erzeugt, beeinflusst oder beeinflussbar gemacht wird, das/die als Sicherheitsmerkmal abtastbar und erfassbar ist/sind, sowie der Abgleich der so erhaltenen Daten einzeln oder gesamthaft mit einer oder mehreren Datenbanken auf einem oder mehreren gegebenenfalls getrennten Übermittlungswegen.

10. Verfahren nach Anspruch 9, **dadurch gekennzeichnet, dass** der zu überprüfende Bereich einen oder mehrere überlappende Ausschnitte des Sicherheitselementes umfasst, und gegebenenfalls statt oder zusätzlich zu den überlappenden Prüfbereichen ein unabhängiger oder mehrere unabhängige Prüfbereiche abgetastet und erfasst wird/werden und die von dem Prüfvorgang oder den Prüfvorgängen erfassten Sicherheitsmerkmale mit den in einer oder mehreren Datenbanken hinterlegten Merkmalen abgeglichen und veränderte oder neue Merkmale gespeichert werden.

11. Verfahren nach einem der Ansprüche 9 bis 10, **dadurch gekennzeichnet, dass** das Krakeleemuster, insbesondere Risse, Ausbrüche, Abnutzungen, Schrumpfungen oder Verunreinigungen in unterschiedlichen Schichten mit unterschiedlichen Wellenlängen oder mit polarisierendem Licht, Streif- oder Schräglicht, UV, IR, Röntgenstrahlen oder Kombinationen davon abgetastet und erfasst werden.

12. Verfahren nach einem der Ansprüche 9 bis 11, **dadurch gekennzeichnet, dass** das Krakeleemuster, insbesondere die Risse, Ausbrüche, Abnutzungen, Schrumpfungen oder Verunreinigungen in unterschiedlichen Bereichen einer Schicht mit unterschiedlichen Messmethoden oder Parameter abgetastet und erfasst werden, wobei jede Messmethode oder Parameter einen eignen Datensatz liefert, der in einer oder mehreren gegebenenfalls unabhängigen Datenbanken auf einem oder mehreren gegebenenfalls unabhängigen Übertragungswegen erfasst, gespeichert sowie bei Bedarf ausgelesen oder aktualisiert wird, wobei frühere Datensätze nicht überschrieben, sondern durch die neuen Daten und eine neue Versionsnummer mit Zeitstempel ergänzt werden.

13. Verfahren nach einem der Ansprüche 9 bis 12, **dadurch gekennzeichnet, dass** das Krakeleemuster, insbesondere Risse, Ausbrüche, Abnutzungen, Schrumpfungen oder Verunreinigungen in einem variablen Abtast- und/oder Einstrahlwinkel abgetastet und erfasst werden, wobei der Abtastwinkel/Einstrahlwinkel und/oder die Abtastwellenlänge gegebenenfalls als zusätzliche Sicherheitsmerkmale in die Datenbank aufgenommen wird/werden.

14. Verfahren nach einem der Ansprüche 9 bis 13, **dadurch gekennzeichnet, dass** anstelle oder neben dem Krakeleemuster, insbesondere den Rissen, Ausbrüchen, Abnutzungen oder Schrumpfungen, weitere Merkmale der Oberflächentopographie einer oder mehrerer Schichten analysiert und/oder erfasst werden.

15. Verwendung eines Sicherheitselementes nach einem der Ansprüche 1 bis 5 zur Authentifikation einer Person oder eines Gegenstandes oder zu Berechtigung, Auslösen, Fortsetzen, Durchführen, Beenden einer Aktion.

## Claims

1. Security element for marking, authenticating or identifying objects, in particular documents, securities, stamps, labels, currency notes, banknotes, identity documents, personal identity cards, other ID cards, passports, (chip) cards, access cards, credit cards, access control cards, tickets, driver's licenses, vehicle documents, banknotes, cheques, postage stamps, labels, vignettes, paintings, art objects, furniture, measuring devices, machine parts, machines, vehicles, cameras, mobile phones, computers, computer-like apparatuses, data storage media, printed materials, books, fabric, fashion items and sporting goods, technical devices, tools, paper and cardboard boxes, packaging, and products and the like, or living beings such as people, animals or plants, the security element comprising one or more layers (10, 12) of material which are arranged one next to or on top of the other or are overlapping and which can contain security markings, **characterised in that** at least one layer (10,12) of the security element comprises, at least in regions, a crackle pattern in the form of tears or cracks (14, 16, 18), nicks, wear or shrinkages (11), with or without possible soiling, which can be scanned and detected together or separately as a security feature, and the crackle pattern undergoes, at least in regions, a dynamic change process, as a result of which changes in the crackle pattern such as new tears or cracks (14, 16, 18) in the relevant layer(s) (10, 12) occur and can be detected.

2. Security element according to claim 1, **characterised in that** the crackle pattern is produced or influenced physically, magnetically or chemically, the crackle pattern in the layer(s) (10, 12) being produced, influenced or made able to be influenced by means of primary or secondary drying, use or wear, the influence of heat, the influence of drying and moisture, temperature change, light or oxygen treatment, ultrasound treatment, soiling, cleaning, magnetism, electromagnetic induction, electric voltage or current, or by means of a colourant, a solvent or binder, or by means of solvent-containing and binder-containing substances or mixtures thereof, asphalt, tar, bitumen, oils, fats, resins, waxes, natural or synthetic polymers, oxidants or related substances or mixtures thereof.

3. Security element according to any of the preceding claims, **characterised in that** the crackle pattern formation in a layer (10, 12) is produced, influenced or made able to be influenced by means of a layer (10, 12) arranged on top of or beneath it, or the natural or artificial crackle pattern is produced, influenced or made able to be influenced by means of UV light, heat, contact with a catalyst, gassing, soiling or a solvent which produces the crackle pattern formation by means of primary or secondary drying, use or wear, the influence of heat, the influence of drying and moisture, temperature change, light or oxygen treatment, ultrasound treatment, soiling, cleaning, magnetism, electromagnetic induction, electric voltage or current.

4. Security element according to any of the preceding claims, **characterised in that** the crackle pattern formation in the crackle pattern-forming layer (10, 12) is reversible.

5. Security element according to any of the preceding claims, **characterised in that** the crackle pattern-forming layer (10) is covered with a layer (12) arranged on top thereof which makes the crackle pattern invisible or only partly visible to the human eye or changes the appearance thereof to the human eye, or the crackle pattern-forming layer (10) is coated with a protective film (13) which only lets light of a certain wavelength through in order to protect the crackle pattern, the nicks, wear, shrinkages (11) and/or soiling or to make them visible or invisible.

6. Method for producing a security element for marking, authenticating of identifying objects, in particular documents, securities, stamps, labels, currency notes, banknotes, identity documents, personal identity cards, other ID cards, passports, (chip) cards, access cards, credit cards, access control cards, tickets, driver's licenses, vehicle documents, banknotes, cheques, postage stamps, labels, vignettes, paintings, art objects, furniture, measuring devices, machine parts, machines, vehicles, cameras, mobile phones, computers, computer-like apparatuses, data storage media, printed materials, books, fabric, fashion items and sporting goods, technical devices, tools, paper and cardboard boxes, packaging, and products and the like, or living beings such as people, animals or plants, the security element comprising one or more layers of material which are arranged one next to or on top of the other or are overlapping and which can contain security markings, **characterised in that** in at least regions of at least one layer of the security element, a crackle pattern is produced, influenced or made able to be influenced, which pattern is in the form of tears or cracks, nicks, wear or shrinkages, with or without possible soiling, and can be scanned and detected as a security feature, and the crackle pattern undergoes, at least in regions, a dynamic change process, as a result of which changes in the crackle pattern such as new tears or cracks in the relevant layer(s) occur and can be detected.

7. Method according to claim 6, **characterised in that** the entirety of or regions of the natural or artificial crackle pattern is influenced, made able to be influenced, activated, initiated, produced, introduced, accelerated, strengthened, promoted, altered, or slowed down, stopped or cancelled, i.e. made reversible, by the introduction of colourants, catalysts, solvents or binders, or by means of solvent-containing and binder-containing substances or mixtures thereof, and by the subsequent evaporation thereof in the crackle pattern-forming layer or a layer arranged on top of or beneath it.

8. Method according to either claim 6 or claim 7, **characterised in that** the natural or artificial crackle pattern is produced, influenced or made able to be influenced by means of UV light, heat, contact with a catalyst, gassing, soiling or a solvent, primary or secondary drying, use or wear, the influence of heat, the influence of drying and moisture, temperature change, light or oxygen treatment, ultrasound treatment, soiling, cleaning, magnetism, electromagnetic induction, electric voltage or current, asphalt, tar, bitumen, oils, fats, resins, waxes, natural or synthetic polymers, oxidants or other chemical substances or mixtures thereof.

9. Method for marking, authenticating or identifying objects, in particular documents, securities, stamps, labels, currency notes, banknotes, identity documents, personal identity cards, other ID cards, passports, (chip) cards, access cards, credit cards, access control cards, tickets, driver's licenses, vehicle documents, banknotes, cheques, postage stamps, labels, vignettes, paintings, art objects, furniture, measuring devices, machine parts, machines, vehicles, cameras, mobile phones, computers, computer-like apparatuses, data storage media, printed materials, books, fabric, fashion items and sporting goods, technical devices, tools, paper and cardboard boxes, packaging, and products and the like, or living beings such as people, animals or plants, by means of scanning and detecting one or more layers of material that are arranged one next to or on top of the other or are overlapping and can contain security markings, or individual regions thereof, **characterised in that** in at least regions of at least one layer, a crackle pattern is produced, influenced or made able to be influenced, which pattern is in the form of tears or cracks, nicks, wear or shrinkages, with or without possible soiling, and can be scanned and detected as a security feature, as well as by means of comparing the data obtained in this manner with one or more databases on one or more optionally separate transmission routes in an individual or collective manner.

10. Method according to claim 9, **characterised in that** the region to be checked comprises one or more overlapping portions of the security element and instead of or in addition to the overlapping checking regions an independent checking region or a plurality of independent checking regions is/are optionally scanned and detected and the security features detected by the checking process(es) are compared with the features stored in one or more databases and altered or new features are stored.

11. Method according to either claim 9 or claim 10, **characterised in that** the crackle pattern, in particular tears, nicks, wear, shrinkages or soiling, is scanned and detected in different layers at different wavelengths or by means of polarised light, glancing or oblique light, UV, IR, X-rays or combinations thereof.

12. Method according to any of claims 9 to 11, **characterised in that** the crackle pattern, in particular the tears, nicks, wear, shrinkages or soiling, is scanned and detected in different regions of a layer by means of different measuring methods or parameters, each measuring method or parameter providing a separate data set which is detected, stored and read out or updated as required in one or more optionally independent databases on one of more optionally independent transmission routes, earlier data sets not being overwritten, but rather extended by means of the new data and a new version number together with a time stamp.

13. Method according to any of claims 9 to 12, **characterised in that** the crackle pattern, in particular tears, nicks, wear, shrinkages or soiling, is scanned and detected at a variable scanning angle and/or radiation angle, the scanning/radiation angle and/or the scanning wavelength is/are optionally recorded as additional security features in the database.

14. Method according to any of claims 9 to 13, **characterised in that** instead of or in addition to the crackle pattern, in particular the tears, nicks, wear or shrinkages, additional features of the surface topography of one or more of the layers are analysed and/or detected.

15. Use of a security element according to any of claims 1 to 5 for authenticating a person or an object or for authorising, triggering, continuing, carrying out or ending an activity.

## Revendications

1. Élément de sécurité pour caractériser, authentifier ou identifier des objets, en particulier des documents, titres, timbres, étiquettes, billets, billets de banque, badges, papiers d'identité, cartes d'identité, passeports, cartes (à puce), cartes d'accès, cartes de crédit, cartes de contrôle d'accès, tickets, permis de conduire, documents de véhicules, billets de banque, chèques, timbres-poste, étiquettes, vignettes, tableaux, objets d'art, meubles, instruments de mesure, pièces de machines, machines, véhicules, appareils photo, téléphones mobiles, ordinateurs, équipements informatiques, supports de données, documents imprimés, livres, tissus, articles de mode et de sport, appareils techniques, outils, papier et cartons, emballages ainsi que produits et analogues, ou des êtres vivants comme des personnes, des animaux ou des plantes, comprenant une ou plusieurs couches (10, 12) juxtaposées, superposées ou se chevauchant de matériaux pouvant contenir des caractéristiques de sécurité, **caractérisé en ce qu'**au moins une couche (10, 12) de l'élément de sécurité présente, au moins dans certaines zones, un motif craquelé sous la forme de fissures ou de crevasses (14, 16, 18), d'arrachements, d'abrasions ou de retraits (11) ainsi que d'éventuelles impuretés, pouvant être balayé(s) et détecté(s) ensemble ou séparément en tant que caractéristique de sécurité, et le motif craquelé est soumis, au moins dans certaines zones, à un processus de modification dynamique par lequel des modifications du motif craquelé comme de nouvelles fissures ou crevasses (14, 16, 18) dans la couche respective ou les couches (10, 12) sont créées et peuvent être détectées.

2. Élément de sécurité selon la revendication 1, **caractérisé en ce que** le motif craquelé est produit ou influencé physiquement, magnétiquement ou chimiquement, la formation du motif craquelé dans la ou les couches (10, 12) étant produite, influencée ou rendue influençable par séchage primaire ou secondaire, utilisation ou usure, influence de la chaleur, influences de la sécheresse et de l'humidité, changement de température, traitement par la lumière ou l'oxygène, traitement par ultrasons, pollution, nettoyage, magnétisme, induction électromagnétique, tension ou courant électrique, ou par une peinture, un solvant ou un liant ou par des substances contenant des solvants et des liants ou leurs mélanges, de l'asphalte, du goudron, du bitume, des huiles, des graisses, des résines, des cires, des polymères naturels ou artificiels, des oxydants ou des substances apparentées ou leurs mélanges.

3. Élément de sécurité selon l'une des revendications précédentes, **caractérisé en ce que** la formation du motif craquelé dans une couche (10, 12) est produite, influencée ou rendue influençable par une couche (10, 12) disposée au-dessus ou au-dessous, ou le motif craquelé naturel ou artificiel est produit, influencé ou rendu influençable par la lumière UV, la chaleur, le contact avec un catalyseur, l'exposition à un gaz, une impureté ou un solvant, la formation du motif craquelé par séchage primaire ou secondaire, utilisation ou usure, influence de la chaleur, influences de la sécheresse et de l'humidité, changement de température, traitement par la lumière ou l'oxygène, traitement par ultrasons, pollution, nettoyage, magnétisme, induction électromagnétique, tension ou courant électrique.

4. Élément de sécurité selon l'une des revendications précédentes, **caractérisé en ce que** la formation du motif craquelé dans la couche (10, 12) formant le motif craquelé est réversible.

5. Élément de sécurité selon l'une des revendications précédentes, **caractérisé en ce que** la couche (10) formant le motif craquelé est recouverte par une couche (12) disposée au-dessus, laquelle laisse apparaître le motif craquelé d'une manière non visible, visible seulement partiellement ou visible sous une forme modifiée pour l'oeil humain, ou la couche (10) formant le motif craquelé est revêtue d'un film protecteur (13) qui laisse seulement passer la lumière d'une certaine longueur d'onde pour rendre visibles ou invisibles le motif craquelé, les arrachements, abrasions, retraits (11) et/ou pollutions ou pour protéger ceux-ci.

6. Procédé de fabrication d'un élément de sécurité pour caractériser, authentifier ou identifier des objets, en particulier des documents, titres, timbres, étiquettes, billets, billets de banque, badges, papiers d'identité, cartes d'identité, passeports, cartes (à puce), cartes d'accès, cartes de crédit, cartes de contrôle d'accès, tickets, permis de conduire, documents de véhicules, billets de banque, chèques, timbres-poste, étiquettes, vignettes, tableaux, objets d'art, meubles, instruments de mesure, pièces de machines, machines, véhicules, appareils photo, téléphones mobiles, ordinateurs, équipements informatiques, supports de données, documents imprimés, livres, tissus, articles de mode et de sport, appareils techniques, outils, papier et cartons, emballages ainsi que produits et analogues, ou des êtres vivants comme des personnes, des animaux ou des plantes, comprenant une ou plusieurs couches (10, 12) juxtaposées, superposées ou se chevauchant de matériaux pouvant contenir des caractéristiques de sécurité, **caractérisé en ce que**, dans au moins une couche de l'élément de sécurité, au moins dans certaines zones, un motif craquelé sous la forme de fissures ou de crevasses, d'arrachements, d'abrasions ou de retraits ainsi que d'éventuelles impuretés est produit, influencé ou rendu influençable, pouvant être balayé et détecté en tant que caractéristique de sécurité, et le motif craquelé est soumis, au moins dans certaines zones, à un processus de modification dynamique par lequel des modifications du motif craquelé comme de nouvelles fissures ou crevasses dans la couche respective ou les couches sont créées et peuvent être détectées.

7. Procédé selon la revendication 6, **caractérisé en ce que** le motif craquelé naturel ou artificiel est, en totalité ou par endroits, influencé, rendu influençable, excité, introduit, produit, incorporé, accéléré, renforcé, favorisé, modifié ou bien ralenti, arrêté ou inversé, donc rendu réversible, par l'incorporation de peintures, de catalyseurs, de solvants ou de liants ou de substances contenant des solvants et des liants ou de leurs mélanges ainsi que par leur évaporation consécutive dans la couche formant le motif craquelé ou une couche située au-dessous ou au-dessus.

8. Procédé selon l'une des revendications 6 à 7, **caractérisé en ce que** le motif craquelé naturel ou artificiel est produit, influencé ou rendu influençable par la lumière UV, la chaleur, le contact avec un catalyseur, l'exposition à un gaz, une impureté ou un solvant, par séchage primaire ou secondaire, utilisation ou usure, influence de la chaleur, influences de la sécheresse et de l'humidité, changement de température, traitement par la lumière ou l'oxygène, traitement par ultrasons, pollution, nettoyage, magnétisme, induction électromagnétique, tension ou courant électrique, de l'asphalte, du goudron, du bitume, des huiles, des graisses, des résines, des cires, des polymères naturels ou artificiels, des oxydants ou d'autres substances chimiques ou leurs mélanges.

9. Procédé pour caractériser, authentifier ou identifier des objets, en particulier des documents, titres, timbres, étiquettes, billets, billets de banque, badges, papiers d'identité, cartes d'identité, passeports, cartes (à puce), cartes d'accès, cartes de crédit, cartes de contrôle d'accès, tickets, permis de conduire, documents de véhicules, billets de banque, chèques, timbres-poste, étiquettes, vignettes, tableaux, objets d'art, meubles, instruments de mesure, pièces de machines, machines, véhicules, appareils photo, téléphones mobiles, ordinateurs, équipements informatiques, supports de données, documents imprimés, livres, tissus, articles de mode et de sport, appareils techniques, outils, papier et cartons, emballages ainsi que produits et analogues, ou des êtres vivants comme des personnes, des animaux ou des plantes par balayage et détection d'une ou plusieurs couches juxtaposées, superposées ou se chevauchant de matériaux pouvant contenir des caractéristiques de sécurité ou de zones particulières de celles-ci, **caractérisé en ce que**, dans au moins une couche, au moins dans certaines zones, un motif craquelé sous la forme de fissures ou de crevasses, d'arrachements, d'abrasions ou de retraits ainsi que d'éventuelles impuretés est produit, influencé ou rendu influençable, pouvant être balayé(s) et détecté(s) en tant que caractéristique de sécurité, ainsi que la comparaison des données ainsi obtenues, individuellement ou collectivement, avec une ou plusieurs bases de données par une ou plusieurs voies de transmission éventuellement séparées.

10. Procédé selon la revendication 9, **caractérisé en ce que** la zone à contrôler comprend une ou plusieurs parties se chevauchant de l'élément de sécurité et éventuellement, à la place ou en plus des zones de contrôle se chevauchant, une zone de contrôle indépendante ou plusieurs zones de contrôle indépendantes est/sont balayée(s) et détectée(s) et les caractéristiques de sécurité détectées par le ou les processus de contrôle sont comparées avec les caractéristiques stockées dans une ou plusieurs bases de données et les caractéristiques modifiées ou nouvelles sont enregistrées.

11. Procédé selon l'une des revendications 9 à 10, **caractérisé en ce que** le motif craquelé, en particulier les fissures, arrachements, abrasions, retraits ou impuretés dans différentes couches sont balayés et détectés avec différentes longueurs d'onde ou avec une lumière polarisée, rasante ou oblique, des rayons UV, IR, X ou leurs combinaisons.

12. Procédé selon l'une des revendications 9 à 11, **caractérisé en ce que** le motif craquelé, en particulier les fissures, arrachements, abrasions, retraits ou impuretés dans différentes zones d'une couche sont balayés et détectés avec différentes méthodes de mesure ou paramètres, chaque méthode de mesure ou paramètre fournissant un ensemble de données distinct qui est détecté, enregistré et, en cas de besoin, lu ou actualisé dans une ou plusieurs bases de données éventuellement indépendantes par une ou plusieurs voies de transmission éventuellement indépendantes, les ensembles de données précédents n'étant pas écrasés mais complétés par les nouvelles données et un nouveau numéro de version avec horodatage.

13. Procédé selon l'une des revendications 9 à 12, **caractérisé en ce que** le motif craquelé, en particulier les fissures, arrachements, abrasions, retraits ou impuretés sont balayés et détectés avec un angle de balayage et/ou d'incidence variable, l'angle de balayage/l'angle d'incidence et/ou la longueur d'onde de balayage étant éventuellement enregistré(s) dans la base de données en tant que caractéristiques de sécurité supplémentaires.

14. Procédé selon l'une des revendications 9 à 13, **caractérisé en ce qu'**à la place ou en plus du motif craquelé, en particulier des fissures, arrachements, abrasions, ou retraits, d'autres caractéristiques de la topographie superficielle d'une ou plusieurs couches sont analysées et/ou détectées.

15. Utilisation d'un élément de sécurité selon l'une des revendications 1 à 5 pour authentifier une personne ou un objet ou pour autoriser, déclencher, poursuivre, exécuter, terminer une action.
